# FASCICULE DE BREVET EUROPEEN

(11) **EP 2 515 300 B1**
(45) Date de publication et mention de la délivrance du brevet: **14.05.2014**
(21) Numéro de dépôt: 12163679.9
(22) Date de dépôt: 11.04.2012
(51) Int. Cl.: G10L 21/0208, G10L 25/18

(54) **Procédé et système de réduction du bruit**
Verfahren und System für die Geräuschunterdrückung
Method and system for noise reduction

(30) Priorité: 22.04.2011 FR 1153507
(43) Date de publication de la demande: 24.10.2012
(73) Titulaire: ADEUNIS RF, 38920 Crolles (FR)
(72) Inventeur: Saguin, Pascal, 38830 Saint Pierre d'Allevard (FR); Maouche, Karim, 38000 GRENOBLE (FR)
(74) Mandataire: Chevalier, Renaud Philippe

(56) Documents cités:
- US-B1- 7 016 507
- KAMATH S ET AL: "Multi-band spectral subtraction method for enhancing speech corrupted by colored noise", 2002 IEEE INTERNATIONAL CONFERENCE ON ACOUSTICS, SPEECH, AND SIGNAL PROCESSING. PROCEEDINGS (CAT. NO.02CH37334) IEEE PISCATAWAY, NJ, USA, vol. 4, 2002, XP002649825, ISBN: 0-7803-7402-9
- BING-YIN XIA ET AL: "A modified spectral subtraction method for speech enhancement based on masking property of human auditory system", WIRELESS COMMUNICATIONS&SIGNAL PROCESSING, 2009. WCSP 2009. INTERNATIONAL CONFERENCE ON, IEEE, PISCATAWAY, NJ, USA, 13 novembre 2009 (2009-11-13), pages 1-5, XP031594664, ISBN: 978-1-4244-4856-2
- COHEN I ET AL: "Speech enhancement for non-stationary noise environments", SIGNAL PROCESSING, ELSEVIER SCIENCE PUBLISHERS B.V. AMSTERDAM, NL, vol. 81, no. 11, 1 novembre 2001 (2001-11-01), pages 2403-2418, XP004308517, ISSN: 0165-1684, DOI: DOI:10.1016/S0165-1684(01)00128-1
- LUO JUN ET AL: "Spectral Subtraction Speech Enhancement Technology Based on Fast Noise Estimation", INFORMATION ENGINEERING AND COMPUTER SCIENCE, 2009. ICIECS 2009. INTERNATIONAL CONFERENCE ON, IEEE, PISCATAWAY, NJ, USA, 19 décembre 2009 (2009-12-19), pages 1-3, XP031587156, ISBN: 978-1-4244-4994-1

## Description

La présente invention se rapporte à un procédé de réduction du bruit et à un système de réduction du bruit associé.

Elle se rapporte plus particulièrement à un procédé et à un système de réduction du bruit sur un signal acoustique bruité y(t) issu d'un microphone opérant dans un milieu bruité.

La présente invention trouve une application particulière dans les systèmes de communication audio full-duplex, sans fils et mono-capteur, autrement dit mono-microphone, qui permettent d'établir une communication audio entre plusieurs utilisateurs, de manière autonome (c'est-à-dire sans raccordement à une base de transmission ou à un réseau) et qui soit simple d'utilisation (c'est-à-dire ne nécessitant aucune intervention d'un technicien pour établir la communication).

De tels systèmes de communication sont généralement employés dans un environnement bruité, comme par exemple un milieu marin ou une salle de spectacle, voire extrêmement bruité, comme par exemple un chantier de travaux publics ou une salle ou stade accueillant un évènement sportif.

Ainsi, il est nécessaire, voire indispensable, de prévoir un procédé et/ou système de réduction du bruit (ou de rehaussement de parole) dans la chaîne de traitement du signal afin d'améliorer la qualité audio pour que la conversation soit audible entre les utilisateurs des systèmes de communication, autrement dit que la communication soit compréhensible.

Il est connu d'estimer la composante de bruit contenue dans le signal bruité par un algorithme d'estimation de la densité spectrale de puissance de la composante de bruit selon une méthode de moyennage récursif des minima contrôlés dite « MCRA » pour « Minima Controlled Recursive Averaging ».

Cette méthode d'estimation du bruit dite « MCRA » est connue de la littérature scientifique, notamment des articles suivants :
- « Speech enhancement for non-stationary noise environments », par I. Cohen et B. Berdugo, Signal Processing, 2001, vol.81 , pp. 2403-2418 ;
- « Noise Estimation by Minima Controlled Recursive Averaging for Robust Speech Enhancement », par I. Cohen et B. Berdugo, IEEE Signal Processing Letters, Janvier 2002, vol. 9, No.1, pp. 12-15 ;

« A Modified Spectral Subtraction Method For Speech Enhancement Based on Masking Property of Human Auditory System », par X. Bing-Yin et al, Wireless Communications & Signals Processing, International Conference on IEEE, 13 novembre 2009, pp. 1-5, XP031594664.

La méthode d'estimation du bruit dite « MCRA » est ainsi particulièrement bien adaptée dans les environnements où le signal de bruit est fortement non-stationnaire et évolue relativement rapidement dans le temps.

L'état de la technique peut également être illustré par l'enseignement de l'article « Multi-band Spectral Subraction for Enhancing Speech Corrupted by Colored Noise », 2002 IEEE International Conference on Acoustics, Speech And Signal Processing. Proceedings (Car. NO.02CH37334), vol.4, 2002. Cet article divulgue une méthode de soustraction spectrale multi-bandes.

Un autre état de la technique publié dans « A Multi-Band Spectral Subtraction Method for Enhancing Speech Corrupted by Colored Noise», par S.D. Kamath et P.C. Loizou, Proceedings of the IEEE International Conference on Acoustics, Speech and Signal Processing, 2002, Vol.4, décrit une méthode de soustraction spectrale à décomposition multi-bandes tenant compte des effets de bruit coloré à différentes fréquences.

La présente invention a pour but de proposer un procédé selon la revendication 1 et un système selon la revendication 10 de réduction du bruit adapté à des environnements fortement bruités et où la composante de bruit est fortement non-stationnaire et évolue relativement rapidement dans le temps.

A titre d'exemple, un procédé de réduction du bruit sur un signal acoustique bruité y(t) issu d'un microphone, de préférence unique, opérant dans un milieu bruité, comporte les étapes successives suivantes :
a) conversion du signal acoustique bruité y(t) dans le domaine temporel en un signal bruité Y_{k,l} dans le domaine fréquentiel, par découpage temporel du signal acoustique bruité y(t) en signaux échantillonnés yₗ dans des trames temporelles I successives, fenêtrage des signaux échantillonnés yₗ par application d'une fenêtre de pondération, et application d'une transformée de Fourier discrète, avec extraction du module carré |Y_{k,l}|², et éventuellement de la phase θ_{k,l}, du signal bruité Y_{k,l} ;
b) estimation d'une composante de bruit D̂_{k,l} contenue dans le signal bruité Y_{k,l} à partir du module carré |Y_{k,l}|², par un algorithme d'estimation de la densité spectrale de puissance de la composante de bruit selon une méthode de moyennage récursif des minima contrôlés dite « MCRA » ;
   ledit procédé étant remarquable en ce qu'il comprend en outre, après l'étape b), les étapes successives suivantes :
c) découpage de la bande fréquentielle en plusieurs sous-bandes fréquentielles SBᵢ=[eᵢ, bᵢ], suivie d'une décomposition multi-bandes du module carré |Y_{k,l}|² et de la composante de bruit D̂_{k,l}, consistant à décomposer le module carré |Y_{k,l}|² et la composante de bruit D̂_{k,l} en respectivement plusieurs modules carré de sous-bande |Y_{k,l,i}|² et plusieurs composantes de bruit de sous-bande D̂_{k,l,i} propres à chacune des sous-bandes SBᵢ ;
d) estimation, pour chacune des sous-bandes SBᵢ, du module carré |X̂_{k,l,i}|² d'une composante débruitée de sous-bande X̂_{k,l,i} propre à chaque sous-bande SBᵢ d'un signal débruité X̂_{k,l}, par un algorithme de soustraction spectrale multi-bandes dit « SSMB » à partir des modules carrés de sous-bande |Y_{k,l,i}|² et des composantes de bruit de sous-bande D̂_{k,l,i} ;
e) détermination d'un signal débruité de sortie SD_{k,l} à partir des modules carré |X̂_{k,l,i}|² issus de l'étape d), et éventuellement des phases θ _{k,l} extraites lors de l'étape a) ;
f) conversion du signal débruité de sortie SD_{k,l} en un signal vocal débruité de sortie sd(t) dans le domaine temporel, par une étape f.1) de calcul d'un signal échantillonné de sortie Sdₗ propre à chaque trame temporelle I pair application d'une transformée de Fourier inverse du signal débruité de sortie SD_{k,l}, suivie d'une étape f.2) de reconstruction temporelle du signal vocal débruité de sortie sd(t) à partir des signaux échantillonnés de sortie Sdₗ.

Ainsi, cet exemple propose de mettre en oeuvre un algorithme de soustraction spectrale multi-bandes « SSMB » qui consiste à partager la bande spectrale entière en sous bandes et à adapter dans chaque sous bande le calcul de soustraction entre le signal bruité Y_{k,l} et la composante de bruit D̂_{k,l} pour extraire un signal débruité de sortie SD_{k,l} ; appliquer l'opération de soustraction spectrale dans chaque sous-bande permettant d'améliorer la sensibilité du procédé de réduction du bruit.

Les simulations avec ce procédé qui combine les algorithmes « MCRA » et « SSMB » démontrent une nette amélioration de la qualité audio du signal bruité traité. Pour un large éventail de bruits, le résultat s'avère largement supérieur aux procédés classiques.

Lors de l'étape a), l'extraction de la phase θ_{k,l}, du signal bruité Y_{k,l} est optionnelle. Il est en effet envisageable, lors de l'étape e), de déterminer le signal débruité de sortie SD_{k,l} à partir des modules carré |X̂_{k,l,i}|² et du signal bruité Y_{k,l} sans avoir à calculer en préalable sa phase.

Selon une caractéristique, l'algorithme d'estimation de la densité spectrale de puissance de la composante de bruit selon la méthode de moyennage récursif des minimas contrôlés dite « MCRA » lors de l'étape b) met en oeuvre les phases de calcul suivantes :
b.1) calcul d'une composante bruitée filtrée S_{k,l} répondant à l'équation : ${S}_{k , l} = {α}_{s} ⁢ {S}_{k , l - 1} + \left(1-{α}_{s}\right) ⁢ {\left|{Y}_{k , l}\right|}^{2}$
   où αₛ est une constante prédéterminée caractéristique d'un filtre passe-bas ;
b.2) calcul d'une densité de probabilité de présence de parole p̃_{k,l} par la mise en oeuvre du calcul progressif suivant :
   (i) calcul d'une composante minimale spectrale Smin_{k,l} avec :
      - si rem(k,1) = 0
         alors Smin_{k,l} = min (Smin_{k,l-1} ; S_{k,l}) et Stmp_{k,l} = S_{k,l}
      - si rem(k,1) ≠ 0
         alors Smin_{k,l} = min (Stmp_{k,l-1} ; S_{k,l}) et
         Stmp_{k,l} = min (Stmp_{k,l-1} ; S_{k,l})
         où rem(k,l) est le reste de la division entière de k par I, puis
   (ii) calcul d'un rapport spectral Sr_{k,l} répondant à l'équation : ${Sr}_{k , l} = \frac{{S}_{k , l}}{{Smin}_{k , l}}$
   (iii) calcul d'une variable indicatrice I_{k,l} avec :
      - si Sr_{k,l} > δ_{TH} alors I_{k,l} = 1
      - si Sr_{k,l} ≤ δ_{TH} alors I_{k,l} = 0
         où δ_{TH} est un paramètre prédéterminé de seuil fixe de détection de parole ;
   (iv) calcul de la densité de probabilité de présence de parole p̃_{k.l} avec : ${{p}^{˜}}_{k , l} = {α}_{p} ⁢ {{p}^{˜}}_{k , l - 1} + \left(1-{α}_{p}\right) ⁢ {I}_{k , l}$
      où αₚ est une constante prédéterminée ;
b.3) calcul d'un coefficient α̃_{k,l} répondant à l'équation suivante : ${{α}^{˜}}_{k , l} = α + \left(1-α\right) ⁢ {{p}^{˜}}_{k , l} ,$
   où α est une constante prédéterminée ;
b.4) calcul de la composante de bruit D̂_{k,l} répondant à l'équation suivante : ${\hat{D}}_{k , l} = {{α}^{˜}}_{k , l} ⁢ {\hat{D}}_{k , l - 1} + \left(1-{{α}^{˜}}_{k , l}\right) ⁢ {\left|{Y}_{k , l}\right|}^{2} .$

La méthode dite « MCRA » utilise le principe suivant : sur une fenêtre à horizon fini et pour une fréquence donnée, le minimum de la densité spectrale de puissance (DSP) du signal bruité Y_{k,l} correspond à la valeur de la densité spectrale de puissance (DSP) de la composante de bruit D̂_{k,l}. Ainsi, une estimation des différentes valeurs minimales du spectre sur une fenêtre glissante permet d'obtenir une estimation de la densité spectrale de puissance (DSP) de la composante de bruit D̂_{k,l}.

Selon une autre caractéristique, l'algorithme de soustraction spectrale multi-bande dit « SSMB » de l'étape d) met en oeuvre les phases de calcul suivantes, pour chacune des sous-bandes SBᵢ :
d.1) calcul d'un rapport signal à bruit SNR_{k,l,i} propre à chaque sous-bande SBᵢ répondant à l'équation : ${SNR}_{k , l , i} = 10. ⁢ {log}_{10} \left(\frac{{\sum }_{k = ei}^{bi} {\left|{Y}_{k , l , i}\right|}^{2}}{{\sum }_{k = ei}^{bi} \left|{\hat{D}}_{k , l , i}\right|}\right)$
d.2) calcul du module carré |X̂_{k,l,i}|² de la composante débruitée de sous-bande X̂_{k,l,i} propre à chaque sous-bande SBᵢ, selon l'équation : ${\left|{\hat{X}}_{k , l , i}\right|}^{2} = { \begin{matrix}{\left|{Y}_{k , l , i}\right|}^{2} - {α}_{i} {δ}_{i} \left|{\hat{D}}_{k , l , i}\right| & si {\left|{Y}_{k , l , i}\right|}^{2} > {α}_{i} {δ}_{i} \left|{\hat{D}}_{k , l , i}\right| \\ β ⁢ {\left|{Y}_{k , l , i}\right|}^{2} & si {\left|{Y}_{k , l , i}\right|}^{2} \leq {α}_{i} {δ}_{i} \left|{\hat{D}}_{k , l , i}\right|\end{matrix}$
   où - δᵢ est un paramètre variable en fonction de la sous-bande SBᵢ correspondante, prenant des valeurs distinctes d'une sous-bande à l'autre ;
   - αᵢ est un paramètre variable qui dépend de la valeur du rapport signal à bruit SNR_{k,l,i} calculée dans la sous-bande SBᵢ correspondante ; et
   - β est une constante.

Un tel algorithme est particulièrement avantageux car il prend en compte la valeur du rapport signal à bruit SNR_{k,l,i} propre à chaque sous-bande SBᵢ pour effectuer la soustraction spectrale dans chaque sous-bande.

Comme la composante de bruit n'est pas distribué de façon uniforme le long des fréquences, la mise en oeuvre de cet algorithme de soustraction spectrale multi-bande « SSMB » permet de faire des traitements avec des paramètres différents selon la sous-bande où l'on se trouve. De ce fait, la composante de bruit pourra être réduite de manière plus significative dans une sous-bande si elle y est plus prépondérante, contrairement à un algorithme de soustraction pleine bande qui réduira le bruit de façon égale sur toutes les sous-bandes du spectre et sera donc moins précis et donc moins efficace.

Dans une réalisation particulière, les paramètres α*ᵢ* répondent aux équations suivantes : ${α}_{i} = { \begin{matrix}{α}_{c ⁢ 1} & si & {SNR}_{k , l , i} < {SNR}_{1} \\ {α}_{c ⁢ 2} + {α}_{c ⁢ 3} ⁢ {SNR}_{k , l , i} & si & {SNR}_{1} \leq {SNR}_{k , l , i} \leq {SNR}_{2} \\ {α}_{c ⁢ 4} & si & {SNR}_{k , l , i} > {SNR}_{2}\end{matrix}$
où α_{c1}, α_{c2}, α_{c3} et α_{c4} sont des constantes prédéterminées, et SNR₁ et SNR₂ sont des seuils prédéterminés.

Les valeurs α_{c1}, α_{c2}, α_{c3} et α_{c4} et SNR₁ et SNR₂ sont choisies de façon expérimentale, notamment par simulation numérique. A titre d'exemple non limitatif, les valeurs suivantes ont donné de bons résultats en simulation numérique : ${SNR}_{1} = - 5 dB , {SNR}_{2} = 20 dB ;$
et ${α}_{c ⁢ 1} = 5 , {α}_{c ⁢ 2} = 4 , {α}_{c ⁢ 3} = - 0.15 , {α}_{c ⁢ 4} = 1$

Selon le procédé exemplatif, l'étape e) consiste à déterminer le signal débruité X̂_{k,l} à partir des modules carré |X̂_{k,l,i}|² des composantes débruitées de sous-bande X̂_{k,l,i}, et éventuellement des phases θ _{k,l} extraites lors de l'étape a), de sorte que le signal débruité de sortie SD_{k,l} correspond au signal débruité X̂_{k,l}, soit SD_{k,l} = X̂_{k,l}.

Ainsi, on considère que le signal débruité de sortie SD_{k,l} correspond au signal débruité X̂_{k,l} dont les modules carré |X̂_{k,l,i}|² sont issus directement de l'étape d) mettant en oeuvre l'algorithme de soustraction spectrale multi-bandes « SSMB ».

Selon l'invention, en variante de l'exemple, l'étape e) consiste à :
- déterminer, pour chacune des sous-bandes SBᵢ, le module carré${\left|{{X}^{∨}}_{k , l , i}\right|}^{2}$d'une composante débruitée combinée de sous-bande${{X}^{∨}}_{k , l , i}$propre à chaque sous-bande SBi d'un signal débruité combiné${{X}^{∨}}_{k , l}$répondant à l'équation correspondante :${\left|{{X}^{∨}}_{k , l , i}\right|}^{2} = {\left|{\hat{X}}_{k , l , i}\right|}^{2} + γ ⁢ {\left|{Y}_{k , l , i}\right|}^{2}$où γ est un coefficient d'amplification prédéterminé, préférentiellement compris entre 0,01 et 0,1 ;
- déterminer un signal débruité combiné ${{X}^{‿}}_{k , l}$ à partir des modules carrés ${\left|{{X}^{‿}}_{k , l , i}\right|}^{2}$ _{k,l,i}|² des composantes débruitées combinées de sous-bande ${{X}^{‿}}_{k , l , i} ,$ et éventuellement des phases θ_{k,l} extraites lors de l'étape a), de sorte que le signal débruité de sortie SD_{k,l} corresponde au signal débruité combiné ${{X}^{‿}}_{k , l} ,$ soit ${SD}_{k , l} = {{X}^{‿}}_{k , l} .$

Le signal traité, c'est-à-dire le signal débruité X̂_{k,l}, peut souffrir au niveau de la qualité et de l'intelligibilité d'un problème de distorsion. Cette distorsion, dont l'origine est généralement le traitement de réduction du bruit, dépend des paramètres des algorithmes de réduction du bruit (algorithmes « MCRA » et « SSMB ») mais aussi du niveau et du type de composante de bruit à réduire.

Ainsi, dans le cadre de l'invention, on procède, après l'étape d) mettant en oeuvre l'algorithme de soustraction spectrale multi-bandes « SSMB », à une étape de réinjection du signal bruité Yₖ,ₗ issu du microphone dans le signal débruité X̂_{k,l} ; cette réinjection étant contrôlée par le coefficient d'amplification (autrement appelé paramètre d'atténuation) choisi très faible, de l'ordre de quelques pourcents. Le signal réinjecté correspond au signal γ |Y_{k,l,i}|² et il ne présente pas de distorsion, car il n'a pas fait l'objet d'un traitement par les algorithmes « MCRA » et « SSMB ».

Ce principe de réinjection d'une partie très faible du signal bruité Y_{k,l} issu du microphone permet de remédier au moins en partie à ce problème de distorsion.

Dans une première réalisation, l'étape f.2) consiste à reconstruire le signal vocal débruité de sortie sd(t) uniquement à partir des signaux de sortie Sdₗ issus de l'étape f.1), ces signaux de sortie Sdₗ correspondant aux transformées de Fourier inverse du signal débruité de sortie SD_{k,l} propres à chaque trame temporelle I.

Ainsi, dans cette première réalisation, le signal vocal débruité de sortie sd(t) est reconstruit à partir des seuls signaux de sortie Sdₗ issus de l'étape f.1).

Dans une seconde réalisation, en variante de la première réalisation, l'étape f.2) consiste à, pour chaque trame temporelle I :
g) calculer un rapport moyen signal à bruit rₗ propre à la trame temporelle I à partir du module carré |Y_{k,l}|² et de la composante de bruit D̂_{k,l} ;
h) comparer le rapport moyen signal à bruit rₗ avec un seuil Ψ_{TH} prédéterminé ;
i) reconstruire le signal vocal débruité de sortie sd(t) à partir en considérant que :
   - si le rapport moyen signal à bruit rₗ est inférieur audit seuil Ψ_{TH} pour la trame temporelle I, alors le signal considéré avant reconstruction temporelle pour cette trame temporelle I correspond au signal de sortie Sdₗ issu de l'étape f.1) ;
   - si le rapport moyen signal à bruit rₗ est supérieur audit seuil Ψ_{TH} pour la trame temporelle I, alors le signal considéré avant reconstruction temporelle pour cette trame temporelle I correspond au signal échantillonné yₗ issu de l'étape de découpage de l'étape a).

Ainsi, dans cette seconde réalisation, on met en oeuvre:
- lors de l'étape g), une détection de bruit par calcul d'un rapport moyen signal à bruit rₗ ;
- lors de l'étape h), une comparaison de ce rapport moyen signal à bruit rₗ avec un seuil Ψ_{TH} pour établir si le bruit est présent (rₗ < Ψ_{TH}) ou si le bruit est absent ou du moins est extrémement faible (rₗ > Ψ_{TH}) ; et
- lors de l'étape i), on fait en sorte, pour chaque trame I, que :
   - si le bruit est présent (rₗ < Ψ_{TH}), alors on prend en compte le signal traité numériquement, c'est-à-dire le signal de sortie Sdₗ pour la reconstruction temporelle ;
   - si le bruit est absent ou extrémement faible (rₗ > Ψ_{TH}), alors on ne prend pas en compte le signal de sortie Sdₗ mais on prend en compte directement le signal échantillonné yₗ pour la reconstruction temporelle, ce qui revient à ignorer les traitements de réduction du bruit (MCRA, SSMB) pour cette trame I, avec l'avantage d'éviter des distorsions inutiles lorsque le niveau de bruit est tel qu'un traitement de réduction du bruit n'est pas nécessaire.

Cette seconde réalisation permet en quelque sorte la désactivation des étapes b), c) et d) de réduction du bruit lorsque le bruit n'est pas présent. De ce fait, les distorsions qui peuvent être apportées par le traitement de réduction du bruit, dans cette situation d'absence ou de quasi-absence de bruit, seront éliminées.

Pour rendre le procédé plus robuste, il serait avantageux que la même décision (présence ou non de bruit) soit prise sur une succession de trames temporelles I.

Dans un mode de réalisation particulier, l'étape g) met en oeuvre l'algorithme de calcul suivant, pour chaque trame temporelle I :
g.1) calcul d'une composante de bruit moyenne D̅₁ à partir de la composante de bruit D̂_{k,l} estimée lors de l'étape b) et répondant à l'équation : ${\overline{D}}_{1} = \frac{1}{M} {\sum }_{k = 0}^{M - 1} {\hat{D}}_{k , l}$
   où M est une constante prédéterminée, de préférence égale à N ou à [1+N/2], N étant le nombre de points de la transformée de Fourier ;
g.2) calcul d'un module carré moyen |Y_{k,l}|² du signal bruité Y_{k,l} répondant à l'équation : $\overline{{\left|{Y}_{k , l}\right|}^{2}} = \frac{1}{M} {\sum }_{k = 0}^{M - 1} {\left|{Y}_{k , l}\right|}^{2}$
g.3) calcul d'une composante filtrée Pₗ du module carré moyen |Y_{k,l}|² répondant à l'équation : ${P}_{1} = λ ⁢ {P}_{l - 1} + \left(1-λ\right) ⁢ \overline{{\left|{Y}_{k , l}\right|}^{2}}$
   où - λ est une constante prédéterminée caractéristique d'un filtre passe-bas,
   de préférence compris entre 0,80 et 0,99 ;
   $- {P}_{0} = {\overline{D}}_{0} = \frac{1}{M} {\sum }_{k = 0}^{M - 1} {\hat{D}}_{k , 0}$ pour initialiser l'algorithme.
g.4) calcul du rapport moyen signal à bruit rₗ répondant à l'équation :
   - si D̅ₗ > 0 alors ${r}_{l} = \frac{{P}_{l}}{{\overline{D}}_{l}} ,$
   - si D̅ₗ ≤ 0 alors rₗ = 0.

Avantageusement, les étapes a) et f) de conversion mettent en oeuvre une méthode de recouvrement et addition dite « OLA », avec :
- pour l'étape a), un découpage du signal acoustique bruité y(t) en trames temporelles avec un recouvrement entre les trames temporelles successives ;
- pour l'étape f.2), la reconstruction du signal vocal débruité de sortie sd(t) est réalisée par les additions successives des parties en recouvrement des signaux de deux trames temporelles successives.

Cette méthode de recouvrement et addition dite « OLA » pour « OverLap and Add method » est une méthode classique de reconstruction temporelle qui utilise des fenêtres de pondération juxtaposées (c'est-à-dire des fenêtres qui se superposent ou qui se recouvrent partiellement), puis qui additionne les signaux de sortie en tenant compte du recouvrement des trames temporelles.

Un autre exemple se rapporte également à un système de réduction du bruit sur un signal acoustique bruité y(t) issu d'un microphone opérant dans un milieu bruité, comportant :
- une unité de conversion du signal acoustique bruité y(t) dans le domaine temporel en un signal bruité Y_{k,l} dans le domaine fréquentiel, comportant :
   - un module de découpage du signal acoustique bruité y(t) en signaux échantillonnés yₗ dans des trames temporelles I successives ;
   - en sortie du module de découpage, un module de fenêtrage des signaux échantillonnés yₗ par application d'une fenêtre de pondération ;
   - en sortie du module de fenêtrage, un module de calcul d'une transformée de Fourier discrète qui délivre en sortie le signal bruité Y_{k,l} ;
- une unité de traitement numérique dans le domaine fréquentiel comportant, en sortie de l'unité de conversion :
   - un premier module d'extraction du module carré |Y_{k,l}|² du signal bruité Y_{k,l} ; et éventuellement un deuxième module d'extraction de la phase θ_{k,l} du signal bruité Y_{k,l} ;
   - en sortie du premier module d'extraction, un module d'estimation, dit « MCRA », d'une composante de bruit D̃_{k,l} contenue dans le signal bruité Y_{k,l} à partir du module carré |Y_{k,l}|² issu du premier module d'extraction, par un algorithme d'estimation de la densité spectrale de puissance de la composante de bruit selon une méthode de moyennage récursif des minima contrôlés dite « MCRA » ;
   - en sortie du premier module d'extraction, un module de découpage de la bande fréquentielle en plusieurs sous-bandes fréquentielles SBᵢ=[eᵢ, bᵢ] ;
   - en sortie du module d'estimation « MCRA » et du module de découpage de la bande fréquentielle, un module d'estimation, dit « SSMB », du module carré |X̂_{k,l,i}|² d'une composante débruitée de sous-bande X̂_{k,l,i} propre à chaque sous-bande SBᵢ d'un signal débruité X̂_{k,l}, par un algorithme de soustraction spectrale multi-bandes à partir de modules carrés de sous-bande |Y_{k,l,i}|² et de composantes de bruit de sous-bande D̂_{k,l,i} ;
   - en sortie du module d'estimation « SSMB », et éventuellement du deuxième module d'extraction, un module de détermination d'un signal débruité de sortie SD_{k,l} à partir des modules carré |X̂_{k,l,i}|², et éventuellement des phases θ_{k,l} ;
- une unité de conversion dans le domaine temporel comportant, en sortie de l'unité de traitement numérique :
   - un module de calcul d'un signal de sortie Sdₗ propre à chaque trame temporelle I par application d'une transformée de Fourier inverse du signal débruité de sortie SD_{k,l} ; et
   - un module de reconstruction d'un signal vocal débruité de sortie sd(t) dans le domaine temporel à partir desdits signaux de sortie Sdₗ.

Selon cet exemple, le module de détermination du signal débruité de sortie SD_{k,l} comprend :
- un sous-module racine-carré pour calculer le module |X̂_{k,l,i}| des composantes débruitées de sous-bande X̂_{k,l,i}, et
- un sous-module de recombinaison des composantes débruitées de sous-bande X̂_{k,l,i} pour obtenir le signal débruité X̂_{k,l} à partir des modules |X̂_{k,l,i}|, et éventuellement des phases θ_{k,l}, de sorte que le signal débruité de sortie SD_{k,l} corresponde au signal débruité X̂_{k,l}, soit SD_{k,l} = X̂_{k,l}

Selon l'invention, en variante de cet exemple, le module de détermination d'un signal débruité de sortie SD_{k,l} comprend :
- en sortie du premier module d'extraction, un sous-module d'amplification selon un coefficient d'amplification γ, préférentiellement compris entre 0,01 et 0,1, afin de délivrer un signal amplifié γ |Y_{k,l}|² ;
- en sortie du module d'estimation « SSMB », un sous-module additionneur propre à additionner le signal amplifié γ |Y_{k,l}|² et les modules carré |X̂_{k,l,i}|², afin de délivrer en sortie les module carré |${\left|{{X}^{‿}}_{k , l , i}\right|}^{2}$ de composantes débruitées combinées de sous-bande ${{X}^{‿}}_{k , l , i}$ propres à chaque sous-bande SBi d'un signal débruité combiné ${{X}^{‿}}_{k , l} ,$ répondant à l'équation correspondante : ${\left|{X}_{k , l , i}\right|}^{2} = {\left|{\hat{X}}_{k , l , i}\right|}^{2} + γ ⁢ {\left|{Y}_{k , l , i}\right|}^{2} ;$
- un sous-module racine-carré pour calculer le module $\left|{{X}^{‿}}_{k , l , i}\right|$ des composantes débruitées combinées de sous-bande ${{X}^{‿}}_{k , l , i}$ et
- un sous-module de recombinaison des composantes combinées de sous-bande ${{X}^{‿}}_{k , l , i}$ pour obtenir le signal débruité combiné ${{X}^{‿}}_{k , l} ,$ à partir des modules $\left|{{X}^{‿}}_{k , l , i}\right| ,$ et éventuellement des phases θ_{k,l}, de sorte que le signal débruité de sortie SD_{k,l} correspond au signal débruité combiné ${{X}^{‿}}_{k , l}$ soit ${SD}_{k , l} = {{X}^{‿}}_{k , l} .$

Dans cette seconde possibilité, le système met en oeuvre une étape de réinjection d'une partie très faible du signal bruité Y_{k,l} issu du microphone dans le signal débruité X̂_{k,l} pour remédier au moins en partie aux problèmes de distorsion induits par les modules d'estimation « MCRA » et « SSMB ».

Dans une réalisation avantageuse, l'unité de traitement numérique comprend en outre, en sortie du module d'estimation « MCRA », un module de détection du bruit comprenant
- un module de calcul d'un rapport moyen signal à bruit rₗ propre à chaque trame temporelle I à partir du module carré |Y_{k,l}|² et de la composante de bruit D̂_{k,l} ;
- un module de comparaison du rapport moyen signal à bruit rₗ propre à chaque trame temporelle I avec un seuil Ψ_{TH} prédéterminé ;
- un module de contrôle du module de reconstruction du signal vocal débruité de sortie sd(t) qui est conçu pour que :
   - si le rapport moyen signal à bruit rₗ est inférieur audit seuil Ψ_{TH} pour la trame temporelle I, alors le signal considéré avant reconstruction pour cette trame temporelle I correspond au signal de sortie Sdₗ issu du module de calcul dudit signal de sortie Sdₗ ;
   - si le rapport moyen signal à bruit rₗ est supérieur audit seuil Ψ_{TH} pour la trame temporelle I, alors le signal considéré avant reconstruction pour cette trame temporelle I correspond au signal échantillonné yₗ issu du module de découpage du signal acoustique bruité y(t).

D'autres caractéristiques et avantages de la présente invention apparaîtront à la lecture de la description détaillée ci-après, d'un exemple de mise en oeuvre non limitatif, faite en référence aux figures annexées dans lesquelles :
- la figure 1 est une vue schématique d'un premier système de réduction du bruit exemplatif;
- la figure 2 est une vue schématique d'un système de réduction du bruit conforme à l'invention ;
- la figure 3 est une vue schématique d'une variante du second système de la figure 2.

La description d'un système 1 de réduction du bruit sur un signal acoustique bruité y(t) issu d'un microphone unique opérant dans un milieu bruité, et du procédé de réduction du bruit associé, est faite en référence aux figures 1 à 3.

Dans les trois modes de réalisation, le système 1 comprend une unité de conversion 2 du signal acoustique bruité y(t) dans le domaine temporel en un signal bruité Y_{k,l} dans le domaine fréquentiel.

Cette unité de conversion 2 comporte un module de découpage 21 du signal acoustique bruité y(t) en signaux échantillonnés yₗ dans des trames temporelles I successives.

Dans ce module de découpage 21, le signal acoustique bruité y(t) est découpé en trames de 240 échantillons, ce qui à une fréquence d'échantillonnage de 8 kHz correspond à des trames temporelles de 30 millisecondes.

Il est également envisageable d'avoir un découpage en trames de 256 échantillons, ce qui à une fréquence d'échantillonnage de 8 kHz correspond à des trames temporelles de 32 millisecondes.

Dans ce module de découpage 21, les trames temporelles successives se recouvrent ou se chevauchent. Par exemple, les trames temporelles successives se chevauchent sur 120 échantillons, ce qui correspond à cinquante pourcent (50 %) de recouvrement.

Ce recouvrement des trames temporelles est destiné à permettre la mise en oeuvre d'une méthode de recouvrement et addition dite « OLA », qui permet le découpage temporel initial du signal acoustique bruité y(t) puis la restitution finale en sortie du système 1 dans le domaine temporel.

Cette unité de conversion 2 comporte, en sortie du module de découpage 21, un module de fenêtrage 22 des signaux échantillonnés yₗ par application d'une fenêtre de pondération, notamment du type fenêtre de Hanning ou fenêtre de Hamming, afin de délivrer en sortie des signaux échantillonnés pondérés {yₗ}.

Ainsi, les trames temporelles sont alors apodisées avec une fenêtre de pondération, avant d'appliquer une transformée de Fourier, afin de minimiser les effets de bords dus au découpage-recouvrement effectué par le module de découpage 21.

Cette unité de conversion 2 comporte, en sortie du module de fenêtrage 22, un module de calcul 23 d'une transformée de Fourier discrète qui délivre en sortie le signal bruité Y_{k,l}.

D'un point de vue mathématique, on note : $y \left(t\right) = x \left(t\right) + d \left(t\right) ,$
avec x(t) le signal de parole utile et d(t) la composante de bruit.

Le module de découpage 21 reçoit en entrée le signal acoustique bruité y(t) et délivre en sortie le signal échantillonnée yₗ, où I est l'indice temporel (ou indice de la trame temporelle).

Le module de découpage 21 reçoit en entrée le signal échantillonnée yₗ et délivre en sortie le signal échantillonnée pondéré {yₗ}, avec : $\left\{{y}_{l}\right\} = {ω}_{l} . {y}_{l}$
avec ωₗ, le signal représentatif de la fenêtre de pondération.

Le module de calcul 23 reçoit en entrée le signal échantillonnée pondéré {yₗ} et délivre en sortie le signal bruité Y_{k,l} qui correspond à la transformée de Fourier Discrète de {y(l)}, où k représente l'indice de fréquence, soit : ${Y}_{k , l} = DFT \left(\left\{{y}_{l}\right\}\right) = {r}_{k , l} + j {i}_{k , l}$

Le calcul de la transformée de Fourier Discrète (DFT pour « Discrete Fourier Transform ») est par exemple réalisé par un calcul de transformée de Fourier rapide (FFT pour « Fast Fourier Transform ») avec une taille N qui peut être égale à 256 (N correspond au nombre de points de la transformée de Fourier).

Le système 1 comprend, en sortie de l'unité de conversion 2, une unité de traitement numérique 3 dans le domaine fréquentiel qui réalise le traitement de débruitage ou de rehaussement de la parole sur le signal bruité Y_{k,l}.

Cette unité de traitement numérique 3 comprend un premier module d'extraction 31 du module carré |Y_{k,l}|² du signal bruité Y_{k,l}.

D'un point de vue mathématique, le premier module d'extraction 31 réalise le calcul suivant : ${\left|{Y}_{k , l}\right|}^{2} = {r}_{k , l}^{2} + {i}_{k , l}^{2} .$

Dans les modes de réalisation des figures 1 et 2, cette unité de traitement numérique 3 comprend un deuxième module d'extraction 32 de la phase θ_{k,l} du signal bruité Y_{k,l}. Comme détaillé ultérieurement, il est également envisageable de se passer de ce deuxième module d'extraction 32.

D'un point de vue mathématique, le deuxième module d'extraction 32 réalise le calcul suivant : $cos {θ}_{k , l} = \frac{{r}_{k , l}}{\left|{Y}_{k , l}\right|} , et sin ⁢ {θ}_{k , l} = \frac{{i}_{k , l}}{\left|{Y}_{k , l}\right|}$
avec $\left|{Y}_{k , l}\right| = \sqrt{{r}_{k , l}^{2} + {i}_{k , l}^{2}}$

L'unité de traitement numérique 3 comprend, en sortie du premier module d'extraction 31, un module d'estimation 33, dit « MCRA », d'une composante de bruit D̂_{k,l} contenue dans le signal bruité Y_{k,l} à partir du module carré |Y_{k,l}|² issu du premier module d'extraction 31, par un algorithme d'estimation de la densité spectrale de puissance de la composante de bruit selon une méthode de moyennage récursif des minima contrôlés dite « MCRA ».

D'un point de vue mathématique, l'algorithme d'estimation de la densité spectrale de puissance de la composante de bruit selon la méthode de moyennage récursif des minimas contrôlés dite « MCRA » met en oeuvre les phases de calcul suivantes :
b.1) calcul d'une composante bruitée filtrée S_{k,l} répondant à l'équation : ${S}_{k , l} = {α}_{s} ⁢ {S}_{k , l - 1} + \left(1-{α}_{s}\right) ⁢ {\left|{Y}_{k , l}\right|}^{2}$
   où αₛ est une constante prédéterminée caractéristique d'un filtre passe-bas ;
b.2) calcul d'une densité de probabilité de présence de parole p̃_{k,l} par la mise en oeuvre du calcul progressif suivant :
   (i) calcul d'une composante minimale spectrale Smin_{k,l} avec :
      - si rem(k,1) = 0
      alors Smin_{k,l} = min (Smin_{k,l-1} ; S_{k,l}) et Stmp_{k,l} = S_{k,l}
      - si rem(k,l) ≠ 0
      alors Smin_{k,l} = min (Stmp_{k,l-1} ; S_{k,l}) et
      Stmp_{k,l} = min (Stmp_{k,l-1} ; S_{k,l})
      où rem(k,l) est le reste de la division entière de k par I, puis
   (ii) calcul d'un rapport spectral Sr_{k,l} répondant à l'équation : ${Sr}_{k , l} = \frac{{S}_{k , l}}{{Smin}_{k , l}}$
   (iii) calcul d'une variable indicatrice I_{k,l} avec :
      - si Sr_{k,l} > δ_{TH} alors I_{k,l} = 1
      - si Sr_{k,l} ≤ δ_{TH} alors I_{k,l} = 0
         où δ_{TH} est un paramètre prédéterminé de seuil fixe de détection de parole ;
   (iv) calcul de la densité de probabilité de présence de parole p̃_{k,l} avec : ${{p}^{˜}}_{k , l} = {α}_{p} ⁢ {{p}^{˜}}_{k , l - 1} + \left(1-{α}_{p}\right) ⁢ {I}_{k , l}$
      où αₚ est une constante prédéterminée ;
b.3) calcul d'un coefficient α̃ _{k,l} répondant à l'équation suivante : ${{α}^{˜}}_{k , l} = α + \left(1-α\right) ⁢ {{p}^{˜}}_{k , l} ,$
   où α est une constante prédéterminée ;
b.4) calcul de la composante de bruit D̂_{k,l} répondant à l'équation suivante : ${\hat{D}}_{k , l} = {{α}^{˜}}_{k , l} ⁢ {\hat{D}}_{k , l - 1} + \left(1-{{α}^{˜}}_{k , l}\right) ⁢ {\left|{Y}_{k , l}\right|}^{2} .$

Le module d'estimation « MCRA » 33 délivre ainsi en sortie la composante de bruit D̂_{k,l}.

L'unité de traitement numérique 3 comprend, en sortie du premier module d'extraction 31, un module de découpage 34 de la bande fréquentielle en plusieurs sous-bandes fréquentielles SBᵢ=[eᵢ, bᵢ].

La bande fréquentielle peut par exemple être divisée en trois sous-bandes fréquentielles, à savoir SB₁ pour fᵢ < 1000 Hz, SB₂ pour 1000 Hz ≤ fᵢ ≤ 2000 Hz et enfin SB₃ pour fᵢ > 2000 Hz, où fᵢ est la fréquence de sous-bande.

L'unité de traitement numérique 3 comprend, en sortie du module d'estimation « MCRA » 33 et du module de découpage 34 de la bande fréquentielle, un module d'estimation 35, dit « SSMB », du module carré |X̂_{k,l,i}|² d'une composante débruitée de sous-bande X̂ₖ,ₗ,ᵢ propre à chaque sous-bande SBᵢ d'un signal débruité X̂_{k,l}, par un algorithme de soustraction spectrale multi-bandes à partir de modules carrés de sous-bande |Y_{k,l,i}|² et de composantes de bruit de sous-bande D̂_{k,l,i}

Le principe de l'algorithme de soustraction spectrale multi-bandes (SSMB) procède d'une généralisation de l'algorithme de soustraction spectrale qui consiste à soustraire de la densité spectrale de puissance du signal bruité Y_{k,l} issu du microphone une portion de la densité spectrale de puissance de la composante de bruit estimé par la méthode « MCRA ». L'algorithme de soustraction spectrale multi-bandes applique le même principe en découpant l'espace spectral en plusieurs sous-bandes SBᵢ fréquentielles et, ensuite, dans chaque sous-bande SBᵢ, l'opération de soustraction spectrale est appliquée, comme suit : ${\left|{\hat{X}}_{k , l , i}\right|}^{2} = {\left|{Y}_{k , l , i}\right|}^{2} - {μ}_{i} ⁢ {\left|{\hat{D}}_{k , l , i}\right|}^{2}$
avec µᵢ un coefficient prédéterminé.

Cet algorithme de soustraction spectrale multi-bandes est combiné avec la méthode de recouvrement et addition dite « OLA ».

Il est bien entendu envisageable d'affiner la relation de soustraction spectrale multi-bandes donnée ci-dessus, comme décrit ci-après.

D'un point de vue mathématique, l'algorithme de soustraction spectrale multi-bande « SSMB » mis en oeuvre par le module d'estimation « SSMB » 35, réalise les phases de calcul suivantes, pour chacune des sous-bandes SBᵢ:
d.1) calcul d'un rapport signal à bruit SNR_{k,l,i} propre à chaque sous-bande SBᵢ répondant à l'équation : ${SNR}_{k , l , i} = 10. ⁢ {log}_{10} \left(\frac{{\sum }_{k = ei}^{bi} {\left|{Y}_{k , l , i}\right|}^{2}}{{\sum }_{k = ei}^{bi} \left|{\hat{D}}_{k , l , i}\right|}\right)$
d.2) calcul du module carré |X̂_{k,l,i}|² de la composante débruitée de sous-bande X̂_{k,l,i} propre à chaque sous-bande SBᵢ, selon l'équation : ${\left|{\hat{X}}_{k , l , i}\right|}^{2} = { \begin{matrix}{\left|{Y}_{k , l , i}\right|}^{2} - {α}_{i} {δ}_{i} \left|{\hat{D}}_{k , l , i}\right| & si {\left|{Y}_{k , l , i}\right|}^{2} > {α}_{i} {δ}_{i} \left|{\hat{D}}_{k , l , i}\right| \\ β ⁢ {\left|{Y}_{k , l , i}\right|}^{2} & si {\left|{Y}_{k , l , i}\right|}^{2} \leq {α}_{i} {δ}_{i} \left|{\hat{D}}_{k , l , i}\right|\end{matrix}$
   où - δᵢ est un paramètre variable en fonction de la sous-bande SBᵢ
   correspondante, prenant des valeurs distinctes d'une sous-bande à l'autre ;
   - αᵢ est un paramètre variable qui dépend de la valeur du rapport signal à bruit SNR_{k,l,i} calculée dans la sous-bande SBᵢ correspondante ; et
   - β est une constante.

Il est envisageable de comparer la valeur du rapport signal à bruit SNR_{k,l,i} avec deux seuils SNR₁ et SNR₂ pour établir la valeur des paramètres αᵢ. Ainsi, les paramètres αᵢ répondent aux équations suivantes : ${α}_{i} = { \begin{matrix}{α}_{c ⁢ 1} & si & {SNR}_{k , l , i} < {SNR}_{1} \\ {α}_{c ⁢ 2} + {α}_{c ⁢ 3} ⁢ {SNR}_{k , l , i} & si & {SNR}_{1} \leq {SNR}_{k , l , i} \leq {SNR}_{2} \\ {α}_{c ⁢ 4} & si & {SNR}_{k , l , i} > {SNR}_{2}\end{matrix}$
où α_{c1}, α_{c2}, α_{c3} et α_{c4} sont des constantes prédéterminées, et SNR₁ et SNR₂ sont les seuils prédéterminés.

Par exemple, il est envisageable d'avoir les relations suivantes pour les paramètres αᵢ : ${α}_{i} = { \begin{matrix}5 & si & {SNR}_{k , l , i} < - 5 \\ 4 - \frac{3}{20} ⁢ {SNR}_{k , l , i} & si & - 5 \leq {SNR}_{k , l , i} \leq 20 \\ 1 & si & {SNR}_{k , l , i} > 20\end{matrix}$

Concernant les paramètres variables δᵢ, il envisageable d'avoir les relations suivantes, dans le cas de la division en trois sous-bandes fréquentielles décrite ci-dessus : ${δ}_{i} = { \begin{matrix}1 & si & {f}_{i} < 1000 \left(première sous-bande {SB}_{1}\right) \\ 2.75 & si & 1000 \leq {f}_{i} \leq 2000 \left(deuxième sous-bande {SB}_{2}\right) \\ 1.75 & si & {f}_{i} > 2000 \left(troisième sous-bande {SB}_{3}\right)\end{matrix}$

Concernant la constante β, il est envisageable d'avoir des valeurs de l'ordre de 0,002 ou 0,0015, soit par exemple β = 0.002 ou β = 0.0015.

L'unité de traitement numérique 3 comprend également, en sortie du module d'estimation « SSMB » 35 et du deuxième module d'extraction 32, un module de détermination 36 d'un signal débruité de sortie SD_{k,l} à partir des modules carré |X̃_{k,l,i}|² et des phases θ_{k,l}.

Dans le premier mode de réalisation illustré sur la figure 1, le module de détermination 36 du signal débruité de sortie SD_{k,l} comprend :
- un sous-module racine-carré 361 pour calculer le module |X̂_{k,l,i}| des composantes débruitées de sous-bande X̂_{k,l,i}, et
- un sous-module de recombinaison 362 des composantes débruitées de sous-bande X̂_{k,l,i} pour obtenir le signal débruité X̂_{k,l} à partir des modules |X̂_{k,l,i}| et des phases θ_{k,l}, de sorte que le signal débruité de sortie SD_{k,l} corresponde au signal débruité X̂_{k,l}, soit SD_{k,l} = X̂_{k,l}.

D'un point de vue mathématique, on a :
- le sous-module racine-carré 361 réalise le calcul : $\left|{\hat{X}}_{k , l}\right| = \sqrt{{\left|{\hat{X}}_{k , l}\right|}^{2}} ;$ et
- le sous-module de recombinaison 362 effectue la réinjection de la phase, comme suit : SD_{k,l} = X̂_{k,l} = |X̂_{k,l}| cos θ_{k,l} + j |X̂_{k,l}| sin θ_{k,l}.

Dans le second mode de réalisation illustré sur la figure 2, le module de détermination 36 du signal débruité de sortie SD_{k,l} comprend :
- en sortie du premier module d'extraction 31, un sous-module d'amplification 363 selon un coefficient d'amplification γ, préférentiellement compris entre 0,01 et 0,1, afin de délivrer un signal amplifié γ |Y_{k,l}|² ;
- en sortie du module d'estimation « SSMB » 35, un sous-module additionneur 364 propre à additionner le signal amplifié γ |Y_{k,l}|² et les modules carré |X̂_{k,l,i}|², afin de délivrer en sortie les module carré |X̂_{k,l,i}|2 de composantes débruitées combinées de sous-bande X̂_{k,l,i} propres à chaque sous-bande SBi d'un signal débruité combiné X̂_{k,l}, répondant à l'équation correspondante : ${\left|{X}_{k , l , i}\right|}^{2} = {\left|{\hat{X}}_{k , l , i}\right|}^{2} + γ ⁢ {\left|{Y}_{k , l , i}\right|}^{2} ;$
- un sous-module racine-carré 361 pour calculer le module |X̂_{k,l,i}| des composantes débruitées combinées de sous-bande X̂_{k,l,i} ; et
- un sous-module de recombinaison 362 des composantes combinées de sous-bande X̂_{k,l,i} pour obtenir le signal débruité combiné X̂_{k,l}, à partir des modules |X̂_{k,l,i}| et des phases θ_{k,l}, de sorte que le signal débruité de sortie SD_{k,l} correspond au signal débruité combiné X̂_{k,l}, soit SD_{k,l =} X̂_{k,l}.

D'un point de vue mathématique, on a :
- le sous-module d'amplification 363 délivre en sortie le signal amplifié $γ ⁢ {\left|{Y}_{k , l}\right|}^{2} ;$
- le sous-module additionneur 364 réalise le calcul : ${\left|{X}_{k , l , i}\right|}^{2} = {\left|{\hat{X}}_{k , l , i}\right|}^{2} + γ ⁢ {\left|{Y}_{k , l , i}\right|}^{2}$
- le sous-module racine-carré 361 réalise le calcul :$\left|{{X}^{‿}}_{k , l , i}\right| = \sqrt{{\left|{{X}^{‿}}_{k , l , i}\right|}^{2}} ;$et
- le sous-module de recombinaison 362 effectue la réinjection de la phase, comme suit : SD_{k,l =} X̂_{k,l} = |X̂_{k,l}| cos θ _{k,l} + j |X̂_{k,l}| sin θ _{k,l}

Ainsi, dans ce second mode de réalisation, le système 1 met en oeuvre une étape de réinjection d'une partie très faible du signal bruité Yₖ,ₗ, issu du microphone, dans le signal débruité X̂_{k,l} ; le signal réinjecté correspondant au signal amplifié γ |Y_{k,l}|². De cette manière, on remédie au moins en partie aux problèmes de distorsion introduits par les modules d'estimation « MCRA » 33 et « SSMB » 35.

Le système 1 comprend, en sortie de l'unité de traitement numérique 3, une unité de conversion 4 dans le domaine temporel.

Cette unité de conversion 4 comporte un module de calcul 41 d'un signal de sortie Sdₗ propre à chaque trame temporelle I pair application d'une transformée de Fourier inverse du signal débruité de sortie SD_{k,l}.

D'un point de vue mathématique, ce module de calcul 41 met en oeuvre le calcul de la transformée de Fourier rapide inverse (IFFT pour « Inverse Fast Fourier Transform ») avec une taille N égale à 256 (N correspondant pour rappel au nombre de points de la transformée de Fourier), avec la relation suivante : ${Sd}_{1} = IDFT \left({SD}_{k , l}\right)$
où IDFT correspond à la fonction de transformée de Fourier discrète inverse, qui peut être du type transformée de Fourier rapide inverse (IFFT).

En outre, du fait de la symétrie de l'amplitude de la transformée de Fourier (DFT ou FFT) des signaux réels, le traitement de réduction du bruit et de reconstruction selon la méthode « OLA » se fera uniquement sur les premiers [N/2 + 1] premiers points d'échantillonnage, soit sur les 129 premiers points d'échantillonnage pour N égal à 256, sachant que l'on a la relation suivante de symétrie hermitienne : ${SD}_{- k , l} = {SD}_{k , l}^{*}$

Dans le cas du premier mode de réalisation illustré sur la figure 1, on a la relation suivante : Sdₗ = x̂ₗ = IFFT(X̂_{k,l}).

Dans le cas du second mode de réalisation illustré sur la figure 2, on a la relation suivante : Sdₗ = x̂ₗ = IFFT(X̂_{k,l}).

Cette unité de conversion 4 comporte, en sortie du module de calcul 41, un module de reconstruction 42 d'un signal vocal débruité de sortie sd(t) dans le domaine temporel à partir des signaux de sortie Sdₗ.

Le signal temporel est restitué selon la méthode de recouvrement et addition « OLA », la reconstruction du signal vocal débruité de sortie sd(t) étant réalisée par les additions successives des parties en recouvrement des signaux de deux trames temporelles successives, selon le principe : $\left\{{{sd}^{˜}}_{l}\right\} = \left\{{Sd}_{l - 1}\right\} + \left\{{Sd}_{l}\right\} ,$
qui se traduit dans le premier mode de réalisation par : $\left\{{{sd}^{˜}}_{l}\right\} = \left\{{\hat{x}}_{l - 1}\right\} + \left\{{\hat{x}}_{l}\right\} ,$ et qui se traduit dans le second mode de réalisation par :$\left\{{{sd}^{˜}}_{1}\right\} = \left\{{{s}^{‿}}_{l - 1}\right\} + \left\{{{x}^{‿}}_{l}\right\} .$

A chaque fois qu'une trame temporelle du signal débruité de sortie SDₖ,ₗ est délivrée dans le domaine fréquentiel et que sa transformée de Fourier inverse Sdₗ est calculée, les premiers N/2 points d'échantillonnage seront additionnés avec les derniers N/2 points d'échantillonnage de la trame traitée précédente. Les derniers N/2 points d'échantillonnage de la trame traitée en cours seront quand à eux stockés en mémoire pour être à leur tour utilisés lors du traitement de la trame suivante.

Autrement dit, après traitement dans le domaine spectral, la trame temporelle du signal débruité de sortie SD_{k,l} passe par le module de calcul 41 de la transformée de Fourier inverse, puis sa première moitié (N/2 premiers points d'échantillonnage) est additionnée avec la seconde moitié (N/2 derniers points d'échantillonnage) sauvegardée de la trame précédente, tandis que sa seconde moitié (N/2 premiers points d'échantillonnage) est sauvegardée pour le prochain bloc.

Avec N égal à 256, on a N/2 qui est égal à 128, étant rappelé que le taux de recouvrement de deux trames successives est de cinquante pourcent (50 %).

De manière optionnelle et avantageuse, l'unité de traitement numérique 3 comprend en outre, en sortie du module d'estimation « MCRA » 33, un module de détection du bruit 37 qui pilote le module de reconstruction 42 selon le principe suivant :
- mise en oeuvre d'un calcul d'un rapport moyen signal à bruit rₗ pour effectuer une détection de bruit ;
- comparaison de ce rapport moyen signal à bruit rₗ avec un seuil ψ_{TH} pour établir si le bruit est présent (rₗ < ψ_{TH}) ou si le bruit est absent ou du moins extrémement faible (rₗ > ψ_{TH}) ; et
- pilotage du module de reconstruction 42 selon les règles suivantes :
- si le bruit est présent (rₗ < ψ_{TH}), alors on prend en compte le signal traité numériquement, c'est-à-dire le signal de sortie Sdₗ pour la reconstruction temporelle ;
- si le bruit est absent ou extrémement faible (rₗ > ψ_{TH}), alors on ne prend pas en compte le signal de sortie Sdₗ mais on prend en compte directement le signal échantillonné yₗ pour la reconstruction temporelle, ce qui revient à ignorer les traitements de réduction du bruit (« MCRA », « SSMB ») pour cette trame I, avec l'avantage d'éviter des distorsions inutiles lorsque le niveau de bruit est tel qu'un traitement de réduction du bruit n'est pas nécessaire.

De ce fait, dans une situation d'absence ou quasi absence de bruit, les distorsions qui peuvent être apportées par le traitement de réduction du bruit seront éliminées.

D'un point de vue structurel, le module de détection du bruit 37 comprend :
- un module de calcul d'un rapport moyen signal à bruit rₗ propre à chaque trame temporelle 1 à partir du module carré |Y_{k,l}|² et de la composante de bruit D_{k,l};
- un module de comparaison du rapport moyen signal à bruit rₗ propre à chaque trame temporelle I avec un seuil ψ_{TH} prédéterminé ;
- un module de contrôle du module de reconstruction 42 du signal vocal débruité de sortie sd(t) qui est conçu pour que :
   - si le rapport moyen signal à bruit rₗ est inférieur audit seuil ψ_{TH} pour la trame temporelle I, alors le signal considéré avant reconstruction pour cette trame temporelle I correspond au signal de sortie Sdₗ issu du module de calcul dudit signal de sortie Sdₗ ;
   - si le rapport moyen signal à bruit rₗ est supérieur audit seuil ψ_{TH} pour la trame temporelle I, alors le signal considéré avant reconstruction pour cette trame temporelle I correspond au signal échantillonné yₗ issu du module de découpage du signal acoustique bruité y(t).

D'un point de vue mathématique, le module de détection du bruit 37 met en oeuvre l'algorithme de calcul suivant, pour chaque trame temporelle l:
g.1) calcul d'une composante de bruit moyenne D̅ₗ̅ à partir de la composante de bruit D̂_{k,l} estimée par le module d'estimation « MCRA » 33 et répondant à l'équation : ${\overline{D}}_{1} = \frac{1}{M} {\sum }_{k = 0}^{M - 1} {\hat{D}}_{k , l}$
   où M est une constante prédéterminée égale à N/2, N étant pour rappel le nombre de points de la transformée de Fourier ;
g.2) calcul d'un module carré moyen |Y_{k,l}|² du signal bruité Y_{k,l} répondant à l'équation : $\overline{{\left|{Y}_{k , l}\right|}^{2}} = \frac{1}{M} {\sum }_{k = 0}^{M - 1} {\left|{Y}_{k , l}\right|}^{2}$
g.3) calcul d'une composante filtrée Pₗ du module carré moyen |Y_{k,l}|² répondant à l'équation : ${P}_{1} = λ ⁢ {P}_{l - 1} + \left(1-λ\right) ⁢ \overline{{\left|{Y}_{k , l}\right|}^{2}}$
   où - λ est une constante prédéterminée caractéristique d'un filtre passe-bas, de préférence compris entre 0,80 et 0,99 ;
   - ${P}_{0} = {\overline{D}}_{0} = \frac{1}{M} {\sum }_{k = 0}^{M - 1}$D̂_{k,0} pour initialiser l'algorithme.
g.4) calcul du rapport moyen signal à bruit rₗ répondant à l'équation :
   - si D̅ₗ > 0 alors ${r}_{l} = \frac{{P}_{l}}{{\overline{D}}_{l}} ,$
   - si D̅ₗ < 0 alors rₗ = 0.

Bien entendu l'exemple de mise en oeuvre évoqué ci-dessus ne présente aucun caractère limitatif et d'autres améliorations et détails peuvent être apportés au système de réduction selon l'invention, sans pour autant sortir du cadre de l'invention.

Ainsi, il est envisageable de se passer de l'extraction de la phase de la phase θ_{k,l,} du signal bruité Y_{k,l} comme illustré sur la figure 3 où le système 1 ne comporte pas le deuxième module d'extraction 32 de la phase θ _{k,l} du signal bruité Y_{k,l}. Dans ce cas, le sous-module de recombinaison 362 des composantes débruitées de sous-bande X̂_{k,l,i} effectue le calcul du signal débruité X̂_{k,l} à partir des modules |X_{k,l,i}| et du signal bruité Y_{k,l}, En effet, la réinjection de la phase peut être effectuée directement à partir du signal bruité Y_{k,l} qui intègre intrinsèquement cette phase.

A cet effet, le sous-module de recombinaison 362 réalise le calcul suivant : ${\hat{X}}_{k , l} = \left|{\hat{X}}_{k , l}\right| ⁢ \frac{{r}_{k , l}}{\left|{Y}_{k , l}\right|} + j \left|{\hat{X}}_{k , l}\right| ⁢ \frac{{i}_{k , l}}{\left|{Y}_{k , l}\right|} = {G}_{k , l} {r}_{k , l} + j {G}_{k , l} {i}_{k , l} ,$ soit X̂_{k,l} = G_{k,l} Y_{k,l}.

Avec G_{k,l} le gain de l'algorithme de reduction de bruit. Avec ce calcul, il n'est donc plus nécessaire de calculer, stocker et réinjecter la phase.

Le système 1 de la figure 3 est une variante du système 1 de la figure 2 sans le deuxième module d'extraction 32, mais il est bien entendu également envisageable de prévoir la suppression du deuxième module d'extraction 32 dans le système 1 de la figure 1.

## Revendications

1. Procédé de réduction du bruit sur un signal acoustique bruité y(t) issu d'un microphone opérant dans un milieu bruité, comportant les étapes successives suivantes :
a) conversion du signal acoustique bruité y(t) dans le domaine temporel en un signal bruité Y_{k,l} dans le domaine fréquentiel, par découpage temporel du signal acoustique bruité y(t) en signaux échantillonnés yₗ dans des trames temporelles I successives, fenêtrage des signaux échantillonnés yₗ par application d'une fenêtre de pondération, et application d'une transformée de Fourier discrète, avec extraction du module carré |Y_{k,l}|², et éventuellement de la phase θ_{k,l}, du signal bruité Y_{k,l} ;
b) estimation d'une composante de bruit D̂_{k,l} contenue dans le signal bruité Y_{k,l} à partir du module carré |Y_{k,l}|², par un algorithme d'estimation de la densité spectrale de puissance de la composante de bruit selon une méthode de moyennage récursif des minima contrôlés dite « MCRA » ;
**caractérisé en ce qu'**il comprend en outre, après l'étape b), les étapes successives suivantes :
c) découpage de la bande fréquentielle en plusieurs sous-bandes fréquentielles SBᵢ=[eᵢ, bᵢ], suivie d'une décomposition multi-bandes du module carré |Y_{k,l}|² et de la composante de bruit D̂_{k,l}, consistant à décomposer le module carré |Y_{k,l}|² et la composante de bruit D̂_{k,l} en respectivement plusieurs modules carré de sous-bande |Y_{k,l,i}|² et plusieurs composantes de bruit de sous-bande D̂_{k,l,i} propres à chacune des sous-bandes SBᵢ ;
d) estimation, pour chacune des sous-bandes SBᵢ, du module carré |X̂_{k,l,i}|² d'une composante débruitée de sous-bande X̂_{k,l,i} propre à chaque sous-bande SBᵢ d'un signal débruité X_{k,l}, par un algorithme de soustraction spectrale multi-bandes dit « SSMB » à partir des modules carrés de sous-bande |Y_{k,l,i}|² et des composantes de bruit de sous-bande D̂_{k,l,i} ;
e) détermination d'un signal débruité de sortie SD_{k,l} à partir des modules carré |X̂_{k,l.i}|² issus de l'étape d), et éventuellement des phases θ_{k,l} extraites lors de l'étape a) ;
f) conversion du signal débruité de sortie SD_{k,l} en un signal vocal débruité de sortie sd(t) dans le domaine temporel, par une étape f.1) de calcul d'un signal échantillonné de sortie Sdₗ propre à chaque trame temporelle I par application d'une transformée de Fourier inverse du signal débruité de sortie SD_{k,l}, suivie d'une étape f.2) de reconstruction temporelle du signal vocal débruité de sortie sd(t) à partir des signaux échantillonnés de sortie Sdₗ ;
et dans lequel l'étape e) consiste à :
- déterminer, pour chacune des sous-bandes SBᵢ, le module carré ${\left|{{X}^{‿}}_{k , l , i}\right|}^{2}$ d'une composante débruitée combinée de sous-bande ${{X}^{‿}}_{k , l , i}$ propre à chaque sous-bande SBi d'un signal débruité combiné ${{X}^{‿}}_{k , l} ,$ répondant à l'équation correspondante : ${\left|{{X}^{∨}}_{k , l , i}\right|}^{2} = {\left|{{X}^{∧}}_{k , l , i}\right|}^{2} + γ ⁢ {\left|{Y}_{k , l , i}\right|}^{2}$
où γ est un coefficient d'amplification prédéterminé, préférentiellement compris entre 0,01 et 0,1 ;
- déterminer un signal débruité combiné ${{X}^{‿}}_{k , l}$ à partir des modules carrés ${\left|{{X}^{‿}}_{k , l , i}\right|}^{2}$ des composantes débruitées combinées de sous-bande ${{X}^{‿}}_{k , l , i} ,$ et éventuellement des phases θ_{k,l} extraites lors de l'étape a), de sorte que le signal débruité de sortie SD_{k,l} corresponde au signal débruité combiné ${{X}^{‿}}_{k , l} ,$ soit ${SD}_{k , l} = {{X}^{‿}}_{k , l} .$

2. Procédé selon la revendication 1, dans lequel l'algorithme d'estimation de la densité spectrale de puissance de la composante de bruit selon la méthode de moyennage récursif des minimas contrôlés dite « MCRA » lors de l'étape b) met en oeuvre les phases de calcul suivantes :
b.1) calcul d'une composante bruitée filtrée S_{k,l} répondant à l'équation : ${S}_{k , l} = {α}_{s} {S}_{k , l - 1} + \left(1-{α}_{s}\right) ⁢ {\left|{Y}_{k , l}\right|}^{2}$
où αₛ est une constante prédéterminée caractéristique d'un filtre passe-bas ;
b.2) calcul d'une densité de probabilité de présence de parole p̃_{k,l} par la mise en oeuvre du calcul progressif suivant :
(i) calcul d'une composante minimale spectrale Smin_{k,l} avec :
- si rem(k,l) = 0
alors Smin_{k,l} = min (Smin_{k,l-1} ; S_{k,l}) et Stmp_{k,l} = S_{k,l}
- si rem(k,l) ≠ 0
alors Smin_{k,l} = min (Stmp_{k,l-1}; S_{k,l}) et
Stmp_{k,l} = min (StmP_{k,l-1} ; Sₖ,ₗ)
où rem(k,l) est le reste de la division entière de k par l, puis
(ii) calcul d'un rapport spectral Sr_{k,l} répondant à l'équation : ${Sr}_{k , l} = \frac{{S}_{k , l}}{{Smin}_{k , l}}$
(iii) calcul d'une variable indicatrice I_{k,l} avec :
- si Sr_{k,l} > δ_{TH} alors I_{k,l} = 1
- si Sr_{k,l} ≤ δ_{TH} alors I_{k,l} = 0
où δ_{TH} est un paramètre prédéterminé de seuil fixe de détection de parole ;
(iv) calcul de la densité de probabilité de présence de parole p̃_{k,l} avec : ${{p}^{˜}}_{k , l} = {α}_{p} {{p}^{˜}}_{k , l - 1} + \left(1-{α}_{p}\right) {I}_{k , l}$
où αₚ est une constante prédéterminée ;
b.3) calcul d'un coefficient α_{p,l} répondant à l'équation suivante : ${{α}^{˜}}_{k , l} = α + \left(1-α\right) ⁢ {{p}^{˜}}_{k , l} ,$
où α est une constante prédéterminée ;
b.4) calcul de la composante de bruit D̂_{k,l} répondant à l'équation suivante : ${\hat{D}}_{k , l} = {{α}^{˜}}_{k , l} {\hat{D}}_{k , l - 1} + \left(1-{{α}^{˜}}_{k , l}\right) {\left|{Y}_{k , l}\right|}^{2} .$

3. Procédé selon l'une quelconque des revendications 1 et 2, dans lequel l'algorithme de soustraction spectrale multi-bande dit « SSMB » de l'étape d) met en oeuvre les phases de calcul suivantes, pour chacune des sous-bandes SB; :
d.1) calcul d'un rapport signal à bruit SNR_{k,l,i} propre à chaque sous-bande SBᵢ répondant à l'équation : ${SNR}_{k , l , i} = 10. ⁢ {log}_{10} \left(\frac{{Σ}_{k = ei}^{bi} {\left|{Y}_{k , l , i}\right|}^{2}}{{Σ}_{k = ei}^{bi} \left|{\hat{D}}_{k , l , i}\right|}\right)$
d.2) calcul du module carré |X̂_{k,l,i}|² de la composante débruitée de sous-bande X̂_{k,l,i} propre à chaque sous-bande SBᵢ, selon l'équation : ${\left|{\hat{X}}_{k , l , i}\right|}^{2} = { \begin{matrix}{\left|{Y}_{k , l , i}\right|}^{2} - {α}_{i} {δ}_{i} \left|{\hat{D}}_{k , l , i}\right| & si & {\left|{Y}_{k , l , i}\right|}^{2} > {α}_{i} {δ}_{i} \left|{\hat{D}}_{k , l , i}\right| \\ β {\left|{Y}_{k , l , i}\right|}^{2} & si & {\left|{Y}_{k , l , i}\right|}^{2} \leq {α}_{i} {δ}_{i} \left|{\hat{D}}_{k , l , i}\right|\end{matrix}$
où - δᵢ est un paramètre variable en fonction de la sous-bande SBᵢ correspondante, prenant des valeurs distinctes d'une sous-bande à l'autre ;
- αᵢ est un paramètre variable qui dépend de la valeur du rapport signal à bruit SNR_{k,l,i} calculée dans la sous-bande SBᵢ correspondante ; et
- β est une constante.

4. Procédé selon la revendication 3, dans lequel les paramètres αᵢ répondent aux équations suivantes : ${α}_{i} = { \begin{matrix}{α}_{c ⁢ 1} & si & {SNR}_{k , l , i} < {SNR}_{1} \\ {α}_{c ⁢ 2} + {α}_{c ⁢ 3} ⁢ {SNR}_{k , l , i} & si & {SNR}_{1} \leq {SNR}_{k , l , i} \leq {SNR}_{2} \\ {α}_{c ⁢ 4} & si & {SNR}_{k , l , i} > {SNR}_{2}\end{matrix}$
où α_{c1}, α_{c2}, α_{c3} et α_{c4} sont des constantes prédéterminées, et SNR₁ et SNR₂ sont des seuils prédéterminés.

5. Procédé selon l'une quelconque des revendications 1 à 4, dans lequel l'étape e) consiste à déterminer le signal débruité X̂_{k,l} à partir des modules carré |X̂_{k,l,i}|² des composantes débruitées de sous-band X̂_{k,l,i}, et éventuellement des phases θ_{k,l} extraites lors de l'étape a), de sorte que le signal débruité de sortie SD_{k,l} correspond au signal débruité X̂_{k,l}, soit SD_{k,l} = X_{k,l}.

6. Procédé selon l'une quelconque des revendications 1 à 5, dans lequel l'étape f.2) consiste à reconstruire le signal vocal débruité de sortie sd(t) uniquement à partir des signaux de sortie Sdₗ issus de l'étape f.1), lesdits signaux de sortie Sdₗ correspondant aux transformées de Fourier inverse du signal débruité de sortie SD_{k,l} propres à chaque trame temporelle I.

7. Procédé selon l'une quelconque des revendications 1 à 5, dans lequel l'étape f.2) consiste à, pour chaque trame temporelle I :
g) calculer un rapport moyen signal à bruit rₗ propre à la trame temporelle I à partir du module carré |Y_{k,l}|² et de la composante de bruit D̂_{k,l} ;
h) comparer le rapport moyen signal à bruit rₗ avec un seuil ψ_{TH} prédéterminé ;
i) reconstruire le signal vocal débruité de sortie sd(t) à partir en considérant que :
- si le rapport moyen signal à bruit rₗ est inférieur audit seuil ψ_{TH} pour la trame temporelle I, alors le signal considéré avant reconstruction temporelle pour cette trame temporelle I correspond au signal de sortie Sdₗ issu de l'étape f.1) ;
- si le rapport moyen signal à bruit rₗ est supérieur audit seuil ψ_{TH} pour la trame temporelle I, alors le signal considéré avant reconstruction temporelle pour cette trame temporelle I correspond au signal échantillonné yₗ issu de l'étape de découpage de l'étape a).

8. Procédé selon la revendication 7, dans lequel l'étape g) met en oeuvre l'algorithme de calcul suivant, pour chaque trame temporelle I :
g.1) calcul d'une composante de bruit moyenne D̅ₗ à partir de la composante de bruit D̂_{k,l} estimée lors de l'étape b) et répondant à l'équation : ${\overline{D}}_{1} = \frac{1}{M} {Σ}_{k = 0}^{M - 1} {\hat{D}}_{k , l}$
où M est une constante prédéterminée, de préférence égale à N ou à N/2, N étant le nombre de points d'échantillonnage de la transformée de Fourier ;
g.2) calcul d'un module carré moyen |Y_{k,l}|² du signal bruité Yk_{,l} répondant à l'équation : $\overline{{\left|{Y}_{k , l}\right|}^{2}} = \frac{1}{M} ⁢ {Σ}_{k = 0}^{M - 1} ⁢ {\left|{Y}_{k , l}\right|}^{2}$
g.3) calcul d'une composante filtrée Pₗ du module carré moyen |Y_{k,l}|² répondant à l'équation : ${P}_{1} = λ {P}_{l - 1} + \left(1-λ\right) ⁢ \overline{{\left|{Y}_{k , l}\right|}^{2}}$
où - À est une constante prédéterminée caractéristique d'un filtre passe-bas, de préférence compris entre 0,80 et 0,99 ;
- ${P}_{0} = {\overline{D}}_{0} = \frac{1}{M} {Σ}_{k = 0}^{M - 1} {\hat{D}}_{k , 0}$ pour initialiser l'algorithme.
g.4) calcul du rapport moyen signal à bruit rₗ répondant à l'équation :
- si D̅ₗ > 0 alors ${r}_{1} = \frac{{P}_{1}}{{\overline{D}}_{1}} ,$
- si D̅ₗ ≤ 0 alors rₗ = 0.

9. Procédé selon l'une quelconque des revendications précédentes, dans lequel les étapes a) et f) de conversion mettent en oeuvre une méthode de recouvrement et addition dite « OLA », avec :
- pour l'étape a), un découpage du signal acoustique bruité y(t) en trames temporelles avec un recouvrement entre les trames temporelles successives ;
- pour l'étape f.2), la reconstruction du signal vocal débruité de sortie sd(t) est réalisée par les additions successives des parties en recouvrement des signaux de deux trames temporelles successives.

10. Système (1) de réduction du bruit sur un signal acoustique bruité y(t) issu d'un microphone opérant dans un milieu bruité, comportant :
- une unité de conversion (2) du signal acoustique bruité y(t) dans le domaine temporel en un signal bruité Y_{k,l} dans le domaine fréquentiel, comportant :
- un module de découpage (21) du signal acoustique bruité y(t) en signaux échantillonnés yₗ dans des trames temporelles I successives ;
- en sortie du module de découpage (21), un module de fenêtrage (22) des signaux échantillonnés yₗ par application d'une fenêtre de pondération ;
- en sortie du module de fenêtrage (22), un module de calcul (23) d'une transformée de Fourier discrète qui délivre en sortie le signal bruité Y_{k,l} ;
- une unité de traitement numérique (3) dans le domaine fréquentiel comportant, en sortie de l'unité de conversion :
- un premier module d'extraction (31) du module carré |Y_{k,l}|² du signal bruité Y_{k,l} ; et éventuellement un deuxième module d'extraction (32) de la phase θ_{k,l} du signal bruité Y_{k,l} ;
- en sortie du premier module d'extraction (31), un module d'estimation (33), dit « MCRA », d'une composante de bruit D̂_{k,l} contenue dans le signal bruité Y_{k,l} à partir du module carré |Y_{k,l}|² issu du premier module d'extraction (31), par un algorithme d'estimation de la densité spectrale de puissance de la composante de bruit selon une méthode de moyennage récursif des minima contrôlés dite « MCRA » ;
- en sortie du premier module d'extraction (31), un module de découpage (34) de la bande fréquentielle en plusieurs sous-bandes fréquentielles SBᵢ=[eᵢ, bᵢ], notamment du type banc de filtres ;
- en sortie du module d'estimation « MCRA » (33) et du module de découpage (34) de la bande fréquentielle, un module d'estimation (35), dit « SSMB », du module carré |X̂_{k,l,i}|² d'une composante débruitée de sous-bande X̂_{k,l,i} propre à chaque sous-bande SBᵢ d'un signal débruité X̂_{k,l}, par un algorithme de soustraction spectrale multi-bandes à partir de modules carrés de sous-bande |Y_{k,l,i}|2 et de composantes de bruit de sous-bande D̂_{k,l,i} ;
- en sortie du module d'estimation « SSMB » (35), et éventuellement du deuxième module d'extraction (32), un module de détermination (36) d'un signal débruité de sortie SD_{k,l} à partir des modules carré [X̂_{k,l,i}|², et éventuellement des phases θ_{k,l} ;
- une unité de conversion (4) dans le domaine temporel comportant, en sortie de l'unité de traitement numérique (3) :
- un module de calcul (41) d'un signal de sortie Sd₁ propre à chaque trame temporelle I par application d'une transformée de Fourier inverse du signal débruité de sortie SD_{k,l} ; et
- un module de reconstruction (42) d'un signal vocal débruité de sortie sd(t) dans le domaine temporel à partir desdits signaux de sortie Sdₗ ;
dans lequel le module de détermination (36) d'un signal débruité de sortie SD_{k,l} comprend :
- en sortie du premier module d'extraction (31), un sous-module d'amplification (363) selon un coefficient d'amplification γ, préférentiellement compris entre 0,01 et 0,1, afin de délivrer un signal amplifié γ |Y_{k,l}|² ;
- en sortie du module d'estimation « SSMB » (35), un sous-module additionneur (364) propre à additionner le signal amplifié γ|Y_{k,l}|² et les modules carré |X̂_{k,l,i}|², afin de délivrer en sortie les module carré ${\left|{{X}^{‿}}_{k , l , i}\right|}^{2}$ de composantes débruitées combinées de sous-bande ${{X}^{‿}}_{k , l , i}$ propres à chaque sous-bande SBi d'un signal débruité combiné ${{X}^{‿}}_{k , l} ,$ répondant à l'équation correspondante : ${\left|{{X}^{∨}}_{k , l , i}\right|}^{2} = {\left|{{X}^{∧}}_{k , l , i}\right|}^{2} + γ ⁢ {\left|{Y}_{k , l , i}\right|}^{2} ;$
- un sous-module racine-carré (361) pour calculer le module $\left|{{X}^{‿}}_{k , l , i}\right|$ des composantes débruitées combinées de sous-bande ${{X}^{‿}}_{k , l , i} ;$ et
- un sous-module de recombinaison (362) des composantes combinées de sous-bande ${{X}^{‿}}_{k , l , i}$ pour obtenir le signal débruité combiné ${{X}^{‿}}_{k , l} ,$ à partir des modules $\left|{{X}^{‿}}_{k , l , i}\right| ,$ et éventuellement des phases θ_{k,l}, de sorte que le signal débruité de sortie SD_{k,l} correspond au signal débruité combiné ${{X}^{‿}}_{k , l} ,$ soit SD_{k,l} $= {{X}^{‿}}_{k , l} .$

11. Système (1) selon la revendication 10, dans lequel le module de détermination (36) du signal débruité de sortie SD_{k,l} comprend :
- un sous-module racine-carré (361) pour calculer le module |X̂_{k,l,i}| des composantes débruitées de sous-bande X̂_{k,l,i}, et
- un sous-module de recombinaison (362) des composantes débruitées de sous-bande X̂_{k,l,i} pour obtenir le signal débruité X̂_{k,l} à partir des modules |X̂_{k,l,i}|, et éventuellement des phases θ_{k,l}, de sorte que le signal débruité de sortie SD_{k,l} corresponde au signal débruité X̂_{k,l}, soit SD_{k,l} = X̂_{k,l}.

12. Système (1) selon l'une quelconque des revendications 10 et 11, dans lequel l'unité de traitement numérique (3) comprend en outre, en sortie du module d'estimation « MCRA » (33), un module de détection du bruit (37) comprenant
- un module de calcul d'un rapport moyen signal à bruit rₗ propre à chaque trame temporelle I à partir du module carré |Y_{k,l}|2 et de la composante de bruit D̂_{k,l} ;
- un module de comparaison du rapport moyen signal à bruit rₗ propre à chaque trame temporelle I avec un seuil ψ_{TH} prédéterminé;
- un module de contrôle du module de reconstruction (42) du signal vocal débruité de sortie sd(t) qui est conçu pour que :
- si le rapport moyen signal à bruit rₗ est inférieur audit seuil ψ_{TH} pour la trame temporelle I, alors le signal considéré avant reconstruction pour cette trame temporelle I correspond au signal de sortie Sdₗ issu du module de calcul dudit signal de sortie Sdₗ ;
- si le rapport moyen signal à bruit rₗ est supérieur audit seuil ψ_{TH} pour la trame temporelle I, alors le signal considéré avant reconstruction pour cette trame temporelle I correspond au signal échantillonné yₗ issu du module de découpage du signal acoustique bruité y(t).

## Patentansprüche

1. Verfahren zur Reduzierung des Rauschens auf einem verrauschten akustischen System y(t), das von einem Mikrofon stammt, das in einem verrauschten Umfeld funktioniert, umfassend die folgenden aufeinander folgenden Schritte:
a) Umwandeln des verrauschen akustischen Signals y(t) .im Zeitbereich in ein verrauschtes Signal Y_{k,l} im Frequenzbereich durch zeitliches Schneiden des verrauschten akustischen Signals y(t) in abgetastete Signale yₗ in aufeinander folgenden Zeitrastern I, Fensterung der abgetasteten Signale yₗ durch Anwenden eines Gewichtungsfensters und Anwendung einer diskreten Fourier-Transformation mit Extraktion des viereckigen Moduls |Y_{k,l}|², und eventuell der Phase θ_{k,l}, des verrauschten Signals Y_{k,l};
b) Schätzen einer Rauschkomponente D̂_{k,l}, enthalten die im verrauschten Signal Y_{k,l}, ausgehend vom viereckigen Modul |Y_{k,l}|², durch einen Algorithmus zur Schätzung der Leistungsspektraldichte der Rauschkomponente gemäß einem rekursiven Mittelungsverfahren der gesteuerten Minima, genannt "MCRA".
**dadurch gekennzeichnet, dass** es aussenden, nach dem Schritt b), die folgenden aufeinander folgenden Schritte umfasst:
c) Schneiden des Frequenzbandes in mehrere Unter-Frequenzbänder SBᵢ=[eᵢ, bᵢ],gefolgt von einer Mehrband-Zersetzung des viereckigen Moduls |Y_{k,l}|² und des Rauschbestandteils D̂_{k,l}, bestehend aus der Zersetzung des viereckigen Moduls |Y_{k,l}|² und die Rauschkomponente D̂_{k,l} .in jeweils mehrere viereckige Unterband-Module |Y_{k,l,i}|² und mehrere Unterband-Geräuschbestandteile D̂_{k,l,i}, die jedem der Unterbänder SBᵢ eigen sind;
d) Schätzen, für jedes der Unterbänder SBᵢ, .des viereckigen Moduls |X̂_{k,l,i|}² einer entrauschten Komponente des Unterbands X̂_{k,l,i} die jedem Unterband SBᵢ eines entrauschten Signals X̂_{k,l}, eigen ist, durch einen Algorithmus zur spektralen Mehrband-Subtraktion, genannt "SSMB", ausgehend von den viereckigen Unterband-Modulen |Y_{k,l,i}|² und den Unterband-Geräuschbestandteilen D̂_{k,l,i};
e) Bestimmen eines entrauschten Ausgangssignals SD_{k,l} ausgehend von den viereckigen Modulen |X̂_{k,l,i}|², die aus dem Schritt d) stammen, und eventuell den Phasen θ_{k,l}, extrahiert im Schritt a);
f) Umwandeln des entrauschten Ausgangssignals SD_{k,l} .in ein entrauschtes Ausgangs-Sprachsignal sd(t) im Zeitbereich durch einen Schritt f.1) zur Berechnung eines abgetasteten Ausgangssignal Sdᵢ, das jedem Zeitraster I eigen ist, durch die Anwendung einer inversen Fourier-Transformation des entrauschten Ausgangssignals SD_{k,l}, gefolgt von einem Schritt f.2) zur zeitlichen Rekonstruktion des entrauschten Ausgangs-Sprachsignals sd(t) ausgehend von den abgetasteten Ausgangssignalen Sdᵢ,
und wobei der Schritt e) aus Folgendem besteht:
- Bestimmen, für jedes der Unterbänder SBᵢ, des viereckigen Moduls |X̂_{k,l,i}|2 einer kombinierten entrauschten Komponente des Unterbandes ${{X}^{‿}}_{k , l , i} ,$ die jedem Unterband SBᵢ eines kombinierten entrauschten Signals ${{X}^{‿}}_{k , l} ,$ eigen ist, das der entsprechenden Gleichung entspricht: ${\left|{{X}^{∨}}_{k , l , i}\right|}^{2} = {\left|{{X}^{∧}}_{k , l , i}\right|}^{2} + γ ⁢ {\left|{Y}_{k , l , i}\right|}^{2}$
wobei γ ein vorbestimmter Erweiterungskoefifizient ist, der vorzugsweise zwischen 0,01 und 0,1 liegt;
- Bestimmen eines kombinierten entrauschten Signals ${{X}^{‿}}_{k , l}$ ausgehend von den viereckigen Modulen ${\left|{{X}^{‿}}_{k , l , i}\right|}^{2}$ der kombinierten entrauschten Komponenten des Unterbandes ${{X}^{‿}}_{k , l , i} ,$ und eventuell den Phasen _{θk,l}, extrahiert im Schritt a), so dass das entrauschte Ausgangssignal SD_{k,l} dem kombinierten entrauschten Signal ${{X}^{‿}}_{k , l}$ entspricht,
$d . h . {S ⁢ D}_{k , l} = {\overline{X}}_{k , l} .$

2. Verfahren nach Anspruch 1, in dem der Algorithmus zur Schätzung der Leistungsspektraldichte der Rauschkomponente .gemäß dem rekursiven Mittelungsverfahren der gesteuerten Minima, genannt "MCRA" beim Schritt b) die folgenden Berechnungsphasen durchführt:
b.1) Berechnung einer gefilterten verrauschten Komponente S_{k,l} die der folgenden Gleichung entspricht: ${S}_{k , l} = {α}_{s} {S}_{k , l - 1} + \left(1-{α}_{s}\right) \left(1-{a}_{s}\right) ⁢ {\left|{Y}_{k , l}\right|}^{2}$
wobei αₛ eine charakteristische vorbestimmte Konstante eines Tiefpassfilters ist;
b.2) Berechnung einer Wahrscheinlichkeitsdichte der Anwesenheit von Sprache p̃_{k,l}, durch die Durchführung der folgenden progressiven Berechnung:
(i) Berechnung einer minimalen spektralen Komponente Smin_{k,l} mit
- wenn rem(k,l) = 0, dann Smin_{k,l} = min (Smin_{k,l-1}; S_{k,l}) und Stmp_{k,l} = S_{k,l}
- wenn rem(k,l) ≠ 0, dann Smin_{k,l} = min (Stmp_{k,l-1}; S_{k,l}) und Stmp_{k,l} = min (Stmp_{k,l;} S_{k,l})
wobei rem(k,l) der Rest der ganzzahligen Division von k durch I ist, dann
(ii) Berechnung einer spektralen Beziehung Sr_{k,l}, die der folgenden Gleichung entspricht: ${Sr}_{k , l} = \frac{{S}_{k , l}}{{Smin}_{k , l}}$
(iii) Berechnung einer Anzeigevariablen I_{k,l} mit:
- wenn Sr_{k,l} > δ_{TH}, dann I_{k,l} = 1
- wenn Srk,1 ≤ δ_{TH}, dann I_{k,l} = 0
wobei δ_{TH} ein vorbestimmter Parameter mit fester Schwelle zum Nachweis von Sprache ist;
(iv) Berechnung einer Wahrscheinlichkeitsdichte der Anwesenheit von Sprache p̃_{k,l} mit: ${{p}^{˜}}_{k , l} = {α}_{p} {{p}^{˜}}_{k , l - 1} + \left(1-{α}_{p}\right) {I}_{k , l}$
wobei αₚ eine vorbestimmte Konstante ist;
b.3) Berechnung eines Koeffizienten α̃_{k,l}, der der folgenden Gleichung entspricht: ${{α}^{˜}}_{k , l} = α + \left(1-α\right) ⁢ {{p}^{˜}}_{k , l} ,$
wobei α eine vorbestimmte Konstante ist;
b.4) Berechnung der Rauschkomponente D̂_{k,l}, die der folgenden Gleichung entspricht: ${\hat{D}}_{k , l} = {{α}^{˜}}_{k , l} {\hat{D}}_{k , l - 1} + \left(1-{{α}^{˜}}_{k , l}\right) {\left|{Y}_{k , l}\right|}^{2} .$

3. Verfahren nach einem der Ansprüche 1 und 2, wobei der Algorithmus zur spektralen Mehrband-Subtraktion, genannt "SSMB" von Schritt d) die folgenden Berechnungsphasen für jedes der Unterbänder SBᵢ durchführt:
d.1) Berechnung einer Bezechung Signal - Rauschen SNR_{k,l,i}, die jedem Unterband SBᵢ eigen ist, die der folgenden Formel entspricht: ${SNR}_{k , l , i} = 10. ⁢ {log}_{10} \left(\frac{{Σ}_{k = ei}^{bi} {\left|{Y}_{k , l , i}\right|}^{2}}{{Σ}_{k = ei}^{bi} \left|{\hat{D}}_{k , l , i}\right|}\right)$
d.2) Berechnung des viereckigen Moduls |X̂_{k,l,i}|² der entrauschten Komponente des Unterbands X̂_{k,l,i,} die jedem Unterband SBᵢ eigen ist, gemäß der folgenden Gleichung: ${\left|{\hat{X}}_{k , l , i}\right|}^{2} = { \begin{matrix}{\left|{Y}_{k , l , i}\right|}^{2} - {α}_{i} {δ}_{i} \left|{\hat{D}}_{k , l , i}\right| & si & {\left|{Y}_{k , l , i}\right|}^{2} > {α}_{i} {δ}_{i} \left|{\hat{D}}_{k , l , i}\right| \\ β {\left|{Y}_{k , l , i}\right|}^{2} & si & {\left|{Y}_{k , l , i}\right|}^{2} \leq {α}_{i} {δ}_{i} \left|{\hat{D}}_{k , l , i}\right|\end{matrix}$
wobei δᵢ ein variabler Parameter in Funktion des entsprechenden Unterbandes SBᵢ ist, der verschiedene Werte von einem zum anderen Unterband annimmt;
- αᵢ ein variabler Parameter ist, der vom Wert der Beziehung zwischen Signal - Rauschen SNR_{k,l,i} abhängt, berechnet im entsprechenden Unterband SBᵢ; und
- β eine Konstante ist.

4. Verfahren nach Anspruch 3, in dem die Parameter αᵢ den folgenden Gleichungen entsprechen: ${α}_{i} = { \begin{matrix}{α}_{c ⁢ 1} & si & {SNR}_{k , l , i} < {SNR}_{1} \\ {α}_{c ⁢ 2} + {α}_{c ⁢ 3} ⁢ {SNR}_{k , l , i} & si & {SNR}_{1} \leq {SNR}_{k , l , i} \leq {SNR}_{2} \\ {α}_{c ⁢ 4} & si & {SNR}_{k , l , i} > {SNR}_{2}\end{matrix}$
wobei α_{c1}, α_{c2}, a_{c3} und α_{c4} vorbestimmte Konstanten sind und SNR₁ und SNR₂ vorbestimmte Schwellen sind.

5. Verfahren nach einem der Ansprüche 1 und 4, wobei der Schritt e) aus der Bestimmung des entrauschten Signals X̂_{k,l} ausgehend von den viereckigen Modulen |X̂_{k,l,i}|² der entrauschten Komponenten des Unterbands X̂_{k,l,i}, und eventuell den Phasen θ_{k,l}, extrahiert in Schritt a), besteht, so dass das entrauschte Ausgangssignal SD_{k,l} dem entrauschten Signal X̂_{k,l} entspricht, d.h. SD_{k,l} = X̂_{k,l.}

6. Verfahren nach einem der Ansprüche 1 bis 5, wobei der Schritt f.2) aus dem Rekonstruktion des entrauschten Ausgangs-Sprachsignals sd(t) lediglich ausgehend von den Ausgangssignalen Sd₁, die aus Schritt f.1) stammen, besteht, wobei die Ausgangssignale Sd₁ den inversen Fourier-Transformationen des entrauschten Ausgangssignals SD_{k,l} entsprechen, die jedem Zeitraster I eigen sind.

7. Verfahren nach einem der Ansprüche 1 bis 5, wobei der Schritt f.2) für jedes Zeitraster I aus Folgendem besteht:
g) Berechnen einer Beziehung Signal - Rauschen rᵢ, die dem Zeitraster I eigen ist, ausgehend von dem viereckigen Modul |Y_{k,l}|² und der Rauschkomponente D̂_{k,l};
h) Vergleichen der Beziehung Signal - Rauschen rᵢ .mit einer vorbestimmten Schwelle ψ_{TH};
i) Rekonstruieren des entrauschten Ausgangs-Sprachsignals sd(t) ausgehend unter Berücksichtigung des Folgenden:
- wenn die mittlere Beziehung Signal - Rauschen rᵢ geringer als die Schwelle ψ_{TH} für das Zeitraster I ist, dann entspricht das Signal, berücksichtigt von der zeitlichen Rekonstruktion für dieses Zeitraster I, dem Ausgangssignal Sdₗ, das aus Schritt f.1) stammt;
- wenn die mittlere Beziehung Signal Rauschen rᵢ größer als die Schwelle ψ_{TH} für das Zeitraster I ist, dann entspricht das Signal, berücksichtigt von der Rekonstruktion für dieses Zeitraster I, dem abgetasteten Signal yₗ, das aus dem Schritt des Schneidens von Schritt a) stammt.

8. Verfahren nach Anspruch 7, in dem der Schritt g) den folgenden Berechnungsalgorithmus für jedes Zeitraster I durchführt:
g.1) Berechnung einer mittleren Rauschkomponente D̅ₗ .ausgehend von der Rauschkomponente D̂_{k,l}, die im Schritt b) geschätzt wird und der folgenden Gleichung entspricht: ${\overline{D}}_{1} = \frac{1}{M} {Σ}_{k = 0}^{M - 1} {\hat{D}}_{k , l}$
wobei M eine vorbestimmte Konstante ist, vorzugsweise gleich N oder N/2, wobei N die Anzahl der Abtastpunkte der Fourier-Transformation ist;
g.2) Berechnung eines mittleren viereckigen Moduls |̅Y̅_̅{̅k̅,̅l̅}̅|̅^{2̅} des verrauschten Signals Y_{k,l,} das der folgenden Gleichung entspricht: $\overline{{\left|{Y}_{k , l}\right|}^{2}} = \frac{1}{M} ⁢ {Σ}_{k = 0}^{M - 1} ⁢ {\left|{Y}_{k , l}\right|}^{2}$
g3) Berechnung einer gefilterten Komponente P₁ .des mittleren viereckigen Moduls |̅Y̅_̅{̅k̅,̅l̅}̅|̅²̅ das der folgenden Formel entspricht: ${P}_{1} = λ {P}_{l - 1} + \left(1-λ\right) ⁢ \overline{{\left|{Y}_{k , l}\right|}^{2}}$
wobei - λ eine charakteristische vorbestimmte Konstante eines Tiefpassfilters ist, die vorzugsweise zwischen 0,80 und 0,99 liegt;
${P}_{0} = {\overline{D}}_{0} = \frac{1}{M} ⁢ {Σ}_{k = 0}^{M - 1} ⁢ {\hat{D}}_{k , 0}$ um den Algorithmus zu initiieren.
g.4) Berechnen der mittleren Beziehung Signal - Rauschen rᵢ, die der folgenden Formel entspricht:
- si D̅ₗ > 0 alors ${r}_{1} = \frac{{P}_{1}}{{\overline{D}}_{1}} ,$
- si D̅ₗ ≤ 0 alors rₗ = 0.

9. Verfahren nach einem der vorhergehenden Ansprüche, in dem die Schritte a) und f) zur Umwandlung ein Verfahren zur Beschichtung und Zugabe, genannt "OLA" durchführen, umfassend:
- für den Schritt a) ein Schneiden des verrauschten akustischen Signals y(t) in zeitliche Raster mit einer Beschichtung zwischen den aufeinander folgenden zeitlichen Rastern;
- für den Schritt f.2) wird die Rekonstruktion des entrauschten Ausgangs-Sprachsignals sd(t)durch die aufeinander folgenden Zugaben der Teile mit Bedeckung der Signale mit zwei zeitlichen Rastern durchgeführt.

10. System (1) zur Reduzierung des Rauschens auf einem verrauschten akustischen Signal y(t), das von einem Mikrofon stammt, das in einem verrauschten Umfeld funktioniert, umfassend:
- eine Umwandlungseinheit (2) des verrauschten akustischen Signals y(t). im Zeitbereich in ein verrauschtes Signal Y_{k,l} im Frequenzbereich, umfassend:
- ein Modul zum Schneiden (21) des verrauschten akustischen Signals y(t) in abgetastete Signale yᵢ in aufeinander folgenden Zeitrastern I;
- am Ausgang des Schneidemoduls (21) ein Fensterungsmodul (22) der abgetasteten Signale yₗ durch Anwendung eines Gewichtungsfensters;
- am Ausgang des Fensterungsmoduls (22) ein Berechnungsmodul (23) einer diskreten Fourier-Transformation, die am Ausgang das verrauschte Modul Y_{k,l} liefert,
- eine numerische Behandlungseinheit (3)im Frequenzbereich, umfassend, am Ausgang der Umwandlungseinheit:
- ein erstes Extraktionsmodul (31) des viereckigen Moduls |Y_{k,l}|² des verrauschten Signals Y_{k,l;} .und eventuell ein zweites Extraktionsmodul (32) der Phase θ_{k,l} des verrauschten Signals Y_{k,l},
- am Ausgang des ersten Extraktionsmoduls (31), ein Schätzungsmodul (33), genannt "MCRA", einer Rauschkomponente D̂_{k,l}, enthalten im verrauschten Signal Y_{k,l}, ausgehend vom viereckigen Modul |Y_{k,l}|², das aus dem ersten Extraktionsmodul (31) stammt, durch einen Algorithmus zur Schätzung der Leistungsspektraldichte der Rauschkomponente gemäß einem rekursiven Mittelungsverfahren der gesteuerten Minima, genannt "MCRA",
- am Ausgang des ersten Extraktionsmoduls (31), ein Modul zum Schneiden (34) des Frequenzbandes in mehrere Frequenzunterbänder SBᵢ=[eᵢ, bᵢ], insbesondere vom Typ Filterbank;
- am Ausgang des Schätzungsmoduls "MCRA" (33) und des Schneidemoduls (34) des Frequenzbandes ein Schätzungsmodul (35), genannt "SSMB", .des viereckigen Moduls |X̂_{k,l,i}|² einer entrauschten Komponente des Unterbands X̂_{k,l,i}, die jedem Unterband SBᵢ eines entrauschten Signals X̂_{k,l} eigen ist, durch einen Algorithmus zur spektralen Mehrband-Subtraktion ausgehend von viereckigen Unterbandmodulen |Y_{k,l,i}|² und Unterband-Geräuschbestandteilen D_{k,l,i};
- am Ausgang des Schätzungsmodul "SSMB" (35), .und eventuell des zweiten Extraktionsmoduls (32) ein Modul zum Bestimmen (36) eines entrauschten Ausgangssignals SD_{k,l} ausgehend von den viereckigen Modulen |X̂_{k,l,i}|² und eventuell den Phasen θ_{k,l;}
- eine Umwandlungseinheit (4) im Zeitbereich, umfassend am Ausgang der numerischen Behandlungseinheit (3):
- ein Berechnungsmodul (41) eines Ausgangssignals Sdᵢ .das jedem Zeitraster I eigen ist, durch das Anwenden einer inversen Fourier-Transformation des entrauschten Ausgangssignals SD_{k,l;} und
- ein Rekonstruktionsmodul (42) .eines entrauschten Ausgangs-Sprachsignals sd(t) im Zeitbereich, ausgehend von den Ausgangssignalen Sdᵢ, in dem das Modul zum Bestimmen (36) eines entrauschten Ausgangssignals SD_{k,l} Folgendes umfasst:
- am Ausgang des ersten Extraktionsmoduls (31), ein Erweiterungsuntermodul (363). gemäß einem Erweiterungskoeffizienten γ, .der vorzugsweise zwischen 0,01 und 0,1 liegt; um ein erweitertes Signal γ |Y_{k,l}|² zu liefern;
- am Ausgang des Schätzungsmoduls "SSMB" (35) .ein Addier-Untermodul (364), das geeignet ist, um das erweiterte Modul γ |Y_{k,l}|² und die viereckigen Module |X̂_{k,l,i}|² zu addieren, um am Ausgang das viereckige Modul ${\left|{{X}^{‿}}_{k , l , i}\right|}^{2}$ von entrauschten Komponenten des Unterbands ${{X}^{‿}}_{k , l , i}$ zu liefern, die jedem Unterband SBᵢ eines entrauschten Signals ${{X}^{‿}}_{k , l}$ eigen sind,
das der entsprechenden Gleichung entspricht: ${\left|{{X}^{∨}}_{k , l , i}\right|}^{2} = {\left|{{X}^{∧}}_{k , l , i}\right|}^{2} + γ ⁢ {\left|{Y}_{k , l , i}\right|}^{2} ;$
- ein wurzelquadratisches Untermodul (361), um das Modul $\left|{{X}^{‿}}_{k , l , i}\right|$ der entrauschten Komponenten des Unterbands ${{X}^{‿}}_{k , l , i}$ zu berechnen; und
- ein Neukombinations-Untermodul (362) der kombinierten Komponenten des Unterbands X_{k,l,i}, um das kombinierte entrauschte Signal ${{X}^{‿}}_{k , l}$ ausgehend von den Modulen $\left|{{X}^{‿}}_{k , l , i}\right| ,$ und eventuell den Phasen θ_{k,l} zu erhalten, so dass das entrauschte Ausgangssignal SD_{k,l} .dem kombinierten entrauschten Signal ${{X}^{‿}}_{k , l}$ entspricht, d.h. ${SD}_{k , l} = {{X}^{‿}}_{k , l} .$

11. System (1) nach Anspruch 10, in dem das Modul zum Bestimmen (36) des entrauschten Ausgangssignals SD_{k,l} Folgendes umfasst:
- ein wurzelquadratisches Untermodul (361), um das viereckige Modul |X̂_{k,l,i}| der entrauschten Komponenten des Unterbands X̂_{k,l,i} zu berechnen und
- ein Untermodul zur Neukombination (362) der entrauschten Komponenten des Unterbands X̂_{k,l,i} um das entrauschte Signal X̂_{k,l} ausgehend von den Modulen |X̂_{k,l,i}| und eventuell den Phasen θ_{k,l} zu erhalten, so dass das entrauschte Ausgangssignal SD_{k,l} .dem kombinierten entrauschten Signal X̂_{k,l} entspricht, d.h. SD_{k,l} = X̂_{k,l}.

12. System (1) nach einem der Ansprüche 10 bis 11, wobei die numerische Behandlungseinheit (3) außerdem am Ausgang des Schätzungsmoduls "MCRA" (33) ein Modul zum Nachweis des Rauschens (37) umfasst, umfassend:
- ein Modul zur Berechnung einer Beziehung Signal - Rauschen rᵢ, das jedem Zeitraster I eigen ist, ausgehend vom viereckigen Modul |Y_{k,l}|² und der Rauschkomponente D̂_{k,l}.
- ein Modul zur Berechnung der Beziehung Signal - Rauschen rᵢ, die jedem Zeitraster I eigen ist, mit einer vorbestimmten Schwelle ψ_{TH};
- ein Steuermodul des Rekonstruktionsmoduls (42) .des entrauschten Ausgangs-Sprachsignals sd(t), das entworfen ist, dass
- wenn die mittlere Beziehung Signal - Rauschen rᵢ geringer als die Schwelle ψ_{PTH} für das Zeitraster I ist, dann entspricht das Signal, berücksichtigt vor der Rekonstruktion für dieses Zeitraster I, dem Ausgangssignal Sdₗ, das aus dem Berechnungsmodul des Ausgangssignals Sdᵢ stammt,
- wenn die mittlere Beziehung Signal - Rauschen rᵢ höher als die Schwelle ψ_{TH} für das Zeitraster I ist, dann entspricht das Signal, berücksichtigt vor der Rekonstruktion für dieses Zeitraster I, dem abgetasteten Signal yₗ, das aus dem Schneidemodul des verrauschten akustischen Signals y(t) stammt.

## Claims

1. A method for reducing noise on a noisy acoustic signal y(t) from a microphone operating in a noisy environment, including the following successive steps:
a) converting the noisy acoustic signal y(t) in the time domain into a noisy signal Y_{k,l} in the frequency domain, by time slicing the noisy acoustic signal y(t) into sampled signals yₗ into successive time frames I, windowing the sampled signals yₗ by applying a weighting window, and applying a discrete Fourier transform, with extraction of the square module |Y_{k,l}|², and possibly the phase θ_{k,l}, from the noisy signal Y_{k,l};
b) estimating a noise component D̂_{k,l} contained in the noisy signal Y_{k,l} from the square module |Y_{k,l}|², by an algorithm of power spectral density estimation of the noise component according to a method of minima controlled recursive averaging called "MCRA";
**characterized in that** it further comprises, after the step b), the following successive steps:
c) slicing the frequency band into several frequency sub-bands SBᵢ=[eᵢ, bᵢ], followed by multi-band decomposing the square module |Y_{k,l}|² and the noise component D̂_{k,l}, consisting in decomposing the square module |Y_{k,l}|² and the noise component D̂_{k,l}, into respectively several square modules of sub-band |Y_{k,l,i}|² and several noise components of sub-band D̂_{k,l,i} specific to each sub-band SBᵢ;
d) estimating, for each sub-band SBᵢ, the square module |X̂_{k,l,i}|² of a denoised component of sub-band X̂_{k,l,¡} specific to each sub-band SBᵢ of a denoised signal X̂_{k,l}, by an algorithm of multi-band spectral subtraction called "SSMB" from the square modules of sub-band |Y_{k,l,i}|² and noise components of sub-band D̂_{k,l,i};
e) determining an output denoised signal SD_{k,l} from the square modules |X̂_{k,l,i}|² from step d), and possibly the phases θ_{k,l} extracted during step a);
f) converting the output denoised signal SD_{k,l} into an output denoised vocal signal sd(t) in the time domain, by a step f.1) of calculating an output sampled signal sdₗ specific to each time frame I by applying an inverse Fourier transform of the output denoised signal SD_{k,l}, followed by a step f.2) of time reconstructing the output denoised vocal signal sd(t) from the output sampled signals sdₗ;
and wherein the step e) consists of:
- determining, for each sub-band SBᵢ, the square module ${\left|{{X}^{‿}}_{k , l , i}\right|}^{2}$ of a combined denoised component of sub-band ${{X}^{‿}}_{k , l , i}$ specific to each sub-band SBᵢ of a combined denoised signal ${{X}^{‿}}_{k , l} ,$ satisfying the corresponding equation: ${\left|{{X}^{∨}}_{k , l , i}\right|}^{2} = {\left|{{X}^{∧}}_{k , l , i}\right|}^{2} + γ {\left|{Y}_{k , l , i}\right|}^{2}$
where γ is a predetermined amplification coefficient, preferably ranging between 0.01 and 0.1;
- determining a combined denoised signal ${{X}^{‿}}_{k , l}$ from the square modules
${\left|{{X}^{‿}}_{k , l , i}\right|}^{2}$ of the combined denoised components of sub-band ${{X}^{‿}}_{k , l , i} ,$ and possibly the phases θ_{k,l} extracted during the step a), such that the output denoised signal SD_{k,l} corresponds to the combined denoised signal ${{X}^{‿}}_{k , l} ,$ namely ${SD}_{k , l} = {{X}^{‿}}_{k , l} .$

2. The method according to claim 1, wherein the algorithm of power spectral density estimation of the noise component according to the method of minima controlled recursive averaging called "MCRA" during step b) implements the following calculation phases:
b.1) calculating a filtered noisy component S_{k,l} satisfying the equation: ${S}_{k , l} = {α}_{s} {S}_{k , l - 1} + \left(1-{α}_{s}\right) {\left|{Y}_{k , l}\right|}^{2}$
where αₛ is a predetermined constant characteristic of a low-pass filter;
b.2) calculating a speech presence probability density p̃_{k,l} by implementing the following progressive calculation:
(i) calculating a spectral minimum component Smin_{k,l} with:
- if rem(k,l) = 0
then Smin_{k,l} = min (Smin_{k,l-1}; S_{k,l}) and Stmp_{k,l} = S_{k,l}
- if rem(k,l) ≠ 0
then Smin_{k,l} = min (Stmp_{k,l-1;} S_{k,l}) and
Stmp_{k,l} = min (Stmp_{k,l-1;} S_{k,l})
where rem(k,l) is the rest of the integer division of k by I, then
(ii) calculating a spectral ratio Sr_{k,l} satisfying the equation: ${Sr}_{k , l} = \frac{{S}_{k , l}}{{Smin}_{k , l}}$
(iii) calculating an indicator variable I_{k,l} with:
- if Sr_{k,l} > δ_{TH} then I_{k,l} = 1
- if Sr_{k,l} ≤ δ_{TH} then I_{k,l} = 0
where δ_{TH} is a fixed threshold predetermined parameter of speech detection;
(iv) calculating the speech presence probability density p̃_{k,l} with:
p̃_{k,l} = αₚ p̃_{k,l}-₁ + (1 - αₚ) I_{k,l}
where αₚ is a predetermined constant;
b.3) calculating a coefficient α̃_{k,l} satisfying the following equation:
α̃_{k,l} = α + (1 - α) p̃_{k,l},
where α is a predetermined constant;
b.4) calculating the noise component D̂_{k,l} satisfying the following equation: ${\hat{D}}_{k , l} = {{α}^{˜}}_{k , l} {\hat{D}}_{k , l - 1} + \left(1-{{α}^{˜}}_{k , l}\right) {\left|{Y}_{k , l}\right|}^{2} .$

3. The method according to any one of claims 1 and 2, wherein the algorithm of multi-band spectral subtraction called "SSMB" of step d) implements the following calculation phases, for each sub-band SBᵢ:
d.1) calculating a signal-to-noise ratio SNR_{k,l,i} specific to each sub-band SBᵢ satisfying the following equation: ${SNR}_{k , l , i} = 10. ⁢ {log}_{10} \left(\frac{{Σ}_{k = ei}^{bi} {\left|{Y}_{k , l , i}\right|}^{2}}{{Σ}_{k = ei}^{bi} \left|{\hat{D}}_{k , l , i}\right|}\right)$
d.2) calculating the square module |X̂_{k,l,i}|² of the denoised component of sub-band X̂_{k,l,i} specific to each sub-band SBᵢ, according to the equation: ${\left|{\hat{X}}_{k , l , i}\right|}^{2} = { \begin{matrix}{\left|{Y}_{k , l , i}\right|}^{2} - {α}_{i} {δ}_{i} \left|{\hat{D}}_{k , l , i}\right| & if & {\left|{Y}_{k , l , i}\right|}^{2} > {α}_{i} {δ}_{i} \left|{\hat{D}}_{k , l , i}\right| \\ β {\left|{Y}_{k , l , i}\right|}^{2} & if & {\left|{Y}_{k , l , i}\right|}^{2} \leq {α}_{i} {δ}_{i} \left|{\hat{D}}_{k , l , i}\right|\end{matrix}$
where - δᵢ is a variable parameter according to the corresponding sub-band SBᵢ, taking distinct values from one sub-band to another;
- αᵢ is a variable parameter which depends on the value of the signal-to-noise ratio SNR_{k,l,i} calculated in the corresponding sub-band SBᵢ; and
- β is a constant.

4. The method according to claim 3, wherein the parameters _{αi} satisfy the following equations: ${α}_{i} = { \begin{matrix}{α}_{c ⁢ 1} & if & {SNR}_{k , l , i} < {SNR}_{1} \\ {α}_{c ⁢ 2} + {α}_{c ⁢ 3} ⁢ {SNR}_{k , l , i} & if & {SNR}_{1} \leq {SNR}_{k , l , i} \leq {SNR}_{2} \\ {α}_{c ⁢ 4} & if & {SNR}_{k , l , i} > {SNR}_{2}\end{matrix}$
where α_{c1}, α_{c2}, α_{c3} and α_{c4} are predetermined constants, and SNR₁ and SNR₂ are predetermined thresholds.

5. The method according to any one of claims 1 to 4, wherein the step e) consists of determining the denoised signal X_{k,l} from the square modules |X̂_{k,l,i}|² of the denoised components of sub-band X_{k,l,i}, and possibly of phases θ_{k,l} extracted during step a), such that the denoised output signal SD_{k,l} corresponds to the denoised signal X̂_{k,l}, namely SD_{k,l} = X̂_{k,l}.

6. The method according to any one of claims 1 to 5, wherein the step f.2) consists of reconstructing the output denoised vocal signal sd(t) only from the output signals Sdₗ from the step f.1), said output signals Sdₗ corresponding to the inverse Fourier transforms of the output denoised signal SD_{k,l} specific to each time frame I.

7. The method according to any one of claims 1 to 5, wherein the step f.2) consists, for each time frame I of:
g) calculating a mean signal-to-noise ratio rₗ specific to the time frame I from the square module |Y_{k,l}|² and the noise component D̂_{k,l};
h) comparing the mean signal-to-noise ratio rₗ with a predetermined threshold ψ_{TH};
i) reconstructing the output denoised vocal signal sd(t) by taking into consideration that:
- if the mean signal-to-noise ratio rₗ is lower than said threshold ψ_{TH} for the time frame I, then the considered signal before time reconstruction for this time frame I corresponds to the output signal Sdₗ from step f.1);
- if the mean signal-to-noise ratio rₗ is higher than said threshold ψ_{TH} for the time frame I, then the considered signal before time reconstruction for this time frame I corresponds to the sampled signal yₗ from the slicing step of step a).

8. The method according to claim 7, wherein the step g) implements the following calculation algorithm, for each time frame I:
g.1) calculating a mean noise component D̅₁ from the noise component D̂_{k,l} estimated during the step b) and satisfying the equation: ${\overline{D}}_{l} = \frac{1}{M} {Σ}_{k = 0}^{M - 1} {\hat{D}}_{k , l}$
where M is a predetermined constant, preferably equal to N or to N/2, N being the number of sampling points of the Fourier transform;
g.2) calculating a mean square module |Y_{k,l}|² of the noisy signal Y_{k,l} satisfying the equation: $\overline{{\left|{Y}_{k , l}\right|}^{2}} = \frac{1}{M} ⁢ {Σ}_{k = 0}^{M - 1} ⁢ {\left|{Y}_{k , l}\right|}^{2}$
g.3) calculating a filtered component Pₗ of the mean square module |Y_{k,l}|² satisfying the equation: ${P}_{l} = λ {P}_{l - 1} + \left(1-λ\right) ⁢ \overline{{\left|{Y}_{k , l}\right|}^{2}}$
where - λ is a predetermined constant characteristic of a low-pass filter, preferably ranging between 0.80 and 0.99;
- ${P}_{0} = {\overline{D}}_{0} = \frac{1}{M} {\sum }_{k = 0}^{M - 1} {\hat{D}}_{k , 0}$
for initializing the algorithm.
g.4) calculating the mean signal-to-noise ratio rₗ satisfying the equation:
- if D̅ₗ̅ > 0 then ${r}_{1} = \frac{{P}_{1}}{{\overline{D}}_{1}}$
- if D̅ₗ̅ ≤ 0 then rₗ = 0.

9. The method according to any one of the preceding claims, wherein the steps a) and f) of conversion implement an overlap-add method called "OLA", with:
- for step a), a slicing of the noisy acoustic signal y(t) into time frames with an overlapping between the successive time frames;
- for step f.2), the reconstructing of the output denoised vocal signal sd(t) is achieved by the successive additions of the overlapping portions of the signals of two successive time frames.

10. A system (1) for reducing noise on a noisy acoustic signal y(t) from a microphone operating in a noisy environment, comprising:
- a unit (2) for converting the noisy acoustic signal y(t) in the time domain into a noisy signal Y_{k,l} in the frequency domain, including:
- a module (21) for slicing the noisy acoustic signal y(t) into sampled signals yₗ in successive time frames I;
- at the output of the slicing module (21), a module (22) for windowing the sampled signals yₗ by applying a weighting window;
- at the output of the windowing module (22), a module (23) for calculating a discrete Fourier transform which outputs the noisy signal Y_{k,l};
- a digital processing unit (3) in the frequency domain including, at the output of the conversion unit:
- a first module (31) for extracting the square module |Y_{k,l}|² from the noisy signal Y_{k,l}; and possibly a second module (32) for extracting the phase θ _{k,l} from the noisy signal Y_{k,l};
- at the output of the first extraction module (31), an estimation module (33) called "MCRA", for estimating a noise component D̂_{k,l} contained in the noisy signal Y_{k,l} from the square module |Y_{k,l}|² from the first extraction module (31), by an algorithm of power spectral density estimation of the noise component according to a minima controlled recursive averaging method called "MCRA";
- at the output of the first extraction module (31), a module (34) for slicing the frequency band into several frequency sub-bands SBᵢ=[eᵢ, bᵢ], in particular of filter bank type;
- at the output of the estimation module "MCRA" (33) and the module (34) for slicing the frequency band, an estimation module (35), called "SSMB", for estimating the square module |X̂_{k,l,i}|² of a denoised component of sub-band X̂_{k,l,i} specific to each sub-band SBᵢ of a denoised signal X̂_{k,l}, by a multi-band spectral subtraction algorithm from the square modules of sub-bands |Y_{k,l,i}|² and noise components of sub-band D̂_{k,l,i};
- at the output of the estimation module "SSMB" (35), and possibly the second extraction module (32), a module (36) for determining an output denoised signal SD_{k,l} from the square module |X̂_{k,l,i}|² and possibly the phases θ_{k,l};
- a conversion unit (4) in the time domain including, at the output of the digital processing unit (3):
- a module (41) for calculating an output signal Sdₗ specific to each time frame I by applying an inverse Fourier transform of the output denoised signal SD_{k,l} ; and
- a module (42) for reconstructing an output denoised vocal signal sd(t) in the time domain from said output signals Sdₗ;
wherein the module (36) for determining an output denoised signal SD_{k,l} comprises:
- at the output of the first extraction module (31), an amplification sub-module (363) according to an amplification coefficient γ, preferably ranging between 0.01 and 0.1 in order to output an amplified signal γ |Y_{k,l}|² ;
- at the output of the estimation module "SSMB" (35), an adder sub-module (364) suitable for adding the amplified signal γ |Y_{k,l}|² and the square modules |X_{k,l,i}|², in order to output the square module |X_{k,l,i}|² of combined denoised components of sub-band ${{X}^{‿}}_{k , l , i}$ specific to each sub-band SBᵢ of a combined denoised signal ${{X}^{‿}}_{k , l , i} ,$ satisfying the corresponding equation: ${\left|{{X}^{∨}}_{k , l , i}\right|}^{2} = {\left|{{X}^{∧}}_{k , l , i}\right|}^{2} + γ ⁢ {\left|{Y}_{k , l , i}\right|}^{2} ;$
- a square root sub-module (361) for calculating the module $\left|{{X}^{‿}}_{k , l , i}\right|$ of the combined denoised components of sub-band ${{X}^{‿}}_{k , l , i} ;$ and
- a sub-module (362) for recombining combined components of sub-band ${{X}^{‿}}_{k , l , i}$ in order to obtain the combined denoised signal ${{X}^{‿}}_{k , l} ,$ from the modules | $\left|{{X}^{‿}}_{k , l , i}\right| ,$ and possibly the phases θ _{k,l}, such that the output denoised signal SD_{k,l} corresponds to the combined denoised signal ${{X}^{‿}}_{k , l} ,$ namely ${SD}_{k , l} = {{X}^{‿}}_{k , l} .$

11. The system (1) according to claim 10, wherein the module (36) for determining the output denoised signal SD_{k,l} comprises:
- a square root sub-module (361) for calculating the module |X̂_{k,l,i}| of the denoised components of sub-band X̂_{k,l,i}; and
- a sub-module (362) for recombining the denoised components of sub-band X̂_{k,l,i} in order to obtain the denoised signal R_{k,l} based on the modules |X̂_{k,l,i}|, and possibly the phases θ_{k,l}, such that the output denoised signal SD_{k,l} corresponds to the denoised signal R_{k,l}, namely SD_{k,l} = X̂_{k,l}.

12. The system (1) according to any one of claims 10 and 11, wherein the digital processing unit (3) further comprises, at the output of the estimation module "MCRA" (33), a noise detection module (37) comprising
- a module for calculating a mean signal-to-noise ratio rₗ specific to each time frame I from the square module |Y_{k,l}|² and the noise component D̂_{k,l};
- a module for comparing the mean signal-to-noise ratio rₗ specific to each time frame I with a predetermined threshold ψ_{TH};
- a module for controlling the module (42) for reconstructing the output denoised vocal signal sd(t) which is designed in such a manner that:
- if the mean signal-to-noise ratio rₗ is lower than said threshold ψ_{TH} for the time frame I, then the signal considered before reconstruction for this time frame I corresponds to the output signal Sdₗ from the calculation module of said output signal Sdₗ;
- if the mean signal-to-noise ratio rₗ is higher than said threshold ψ_{TH} for the time frame I, then the signal considered before reconstruction for this time frame I corresponds to the sampled signal yₗ from the module for slicing the noisy acoustic signal y(t).
